# FASCICULE DE BREVET EUROPEEN

(11) **EP 0 681 443 B1**
(45) Date de publication et mention de la délivrance du brevet: **03.12.1997**
(21) Numéro de dépôt: 94905760.8
(22) Date de dépôt: 31.01.1994
(51) Int. Cl.: A47K 10/34, B65H 27/00

(54) **APPAREIL DISTRIBUTEUR DE MATERIAUX D'ESSUYAGE**
SPENDER FÜR AUFWISCHMATERIAL
WIPING MATERIAL DISPENSER

(30) Priorité: 01.02.1993 FR 9301327; 31.03.1993 FR 9304082; 14.05.1993 FR 9306237; 08.09.1993 FR 9311008
(43) Date de publication de la demande: 15.11.1995
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9400115
(87) Numéro de publication internationale: WO9417714

(56) Documents cités:
- EP-A- 0 317 448
- EP-A- 0 511 424
- GB-A- 1 202 415
- US-A- 2 051 242
- US-A- 2 404 421
- US-A- 2 973 958
- US-A- 3 739 965
- US-A- 4 206 858
- US-A- 4 441 392
- US-A- 4 579 268
- US-A- 5 048 386

## Description

L'invention se rattache aux secteurs techniques des appareils de distribution de papier d'essuyage, en ouate de cellulose, papier crêpé ou matériaux similaires, destiné plus particulièrement à l'essuyage des mains des utilisateurs.

Il existe de très nombreux appareils d'essuyage à fonctionnement manuel, semi-automatique, automatique, qui remplissent la fonction précitée. Le Demandeur a, en particulier, développé plusieurs appareils de ce type, à dévidage central, à plage de la bande de matériau sous forme de plis en accordéon, et également en distributeur automatique de papier, à l'aide d'un dispositif de coupe, intégré dans un tambour d'entraînement. Tous ces appareils sont couramment exploités, ayant une grande fiabilité dans leur fonctionnement. En fonction de leur constitution, ces différents appareils ont des prix de revient très variables les uns des autres, et sont adaptés à différents segments de marchés.

On connait par le brevet EP 317448 un appareil distributeur de matériau d'essuyage comprenant un carter recevant une bobine d'alimentation, un tambour recevant une lame de coupe articulée, un moyen presseur et un capot de protection

Dans le cadre de ses recherches personnelles, le Demandeur s'est intéressé à la conception d'un nouvel appareil incluant, dans son architecture, un nombre de pièces réduit pour pouvoir s'attaquer à un marché d'appareils essuie-mains à bas prix de revient, à fonctionnement semi-automatique.

Selon une première caractéristique, l'appareil distributeur de matériau d'essuyage est destiné notamment à l'essuyage des mains du type comprenant un carter autorisant, par ses ailes latérales profilées, le positionnement d'une bobine d'alimentation en matériau d'essuyage, d'un tambour recevant une lame de coupe articulée et d'un moyen presseur et de mise en tension du papier, ainsi qu'un capot de protection de l'ensemble des mécanismes, la bande de papier tirée venant en appui sur le tambour en étant guidée à l'arrière de celui-ci en vue de sa coupe, caractérisé en ce que le tambour réalisé monobloc comprend un arbre autour duquel est disposée une pluralité de disques adjacents et parallèles comprenant des disques intermédiaires de même configuration servant d'appui à la bande de papier tiré, et présentant sur leur périphérie une échancrure pour le positionnement et le logement de la lame de coupe en position repos, ledit arbre recevant un premier disque d'extrémité avant et un second disque d'extrémité arrière autorisant le positionnement et l'articulation de la lame de coupe, et en ce que le disque d'extrémité arrière est agencé avec un moyen définissant une chambre intérieure pour la réception d'un moyen à crémaillère s'adaptant à position fixe sur l'aile en regard du carter, et en ce que la lame de coupe est agencée à une extrémité en regard du moyen avec un talon profilé comprenant une pluralité de dents formant une crémaillère complémentaire susceptible de coopérer, lors de la rotation du tambour, avec une pluralité de dents constituant une crémaillère fixe formée sur le moyen, et en ce que un moyen de butée assure, après la rotation partielle du tambour en vue de l'opération de coupe de la bande de papier, le réengagement de ladite lame de coupe selon une trajectoire opposée au sens de rotation du tambour, dans les échancrures formées sur ce dernier, pendant la rotation complémentaire du tambour en vue de la présentation pour un nouveau cycle opératoire, et en ce que la mise en rotation du tambour est obtenue à l'aide d'un moyen assurant l'alimentation de la bande de papier vers le tambour et sa mise en tension par un fonctionnement semi -automatique,
et en ce qu'il comprend un moyen de manoeuvre permettant la sortie du matériau d'essuyage de l'appareil en vue de sa saisie et traction par l'utilisateur sous l'action d'appui de l'utilisateur.

Pour fixer l'objet de l'invention, illustré d'une manière non limitative aux figures des dessins où :
- la figure 1 est une vue en perspective éclatée, avant montage, d'un appareil, selon l'invention, à fonctionnement semi -automatique,
- la figure 2 est une vue de face de l'appareil selon la figure 1 après montage, le capot de protection ayant été enlevé, en phase de non fonctionnement,
- la figure 3 est une vue en coupe transversale selon la ligne A.A de la figure 2,
- les figures 4, 5 et 6 sont des vues à grande échelle illustrant les différentes phases de positionnement de la crémaillère associée à la lame par rapport à la crémaillère à position fixe intégrée dans le tambour d'entraînement,
- la figure 7 est une vue à caractère schématique illustrant la trajectoire de la lame de coupe, selon un cycle de rotation du tambour,
- les figures 8 et 9 sont des vues à caractère schématique illustrant un moyen de contrôle de la position du porte-lame dans le tambour, selon le cycle opératoire,
- la figure 10 est une vue partielle, à grande échelle, illustrant le positionnement de la partie basse du capot de protection par rapport au tambour,
- la figure 11 illustre de manière schématique la position d'attaque du papier par les lames de coupe,
- la figure 12 est une vue de profil illustrant plus particulièrement le disque d'extrémité (4.3.7) formé sur le tambour avec un moyen de butée anti-retour complémentaire,
- la figure 13 est une vue à caractère schématique, en coupe, de l'appareil perfectionné, selon l'invention, illustrant le carter en position ouverte,
- la figure 14 est une vue selon la figure 13, le carter étant à position fermé,
- la figure 15 est une vue à grande échelle illustrant la mise en oeuvre particulière du volant de commande associé au moyen (6) assurant l'alimentation de la bande de papier de tambour,
- la figure 16 est une vue partielle illustrant le tambour (4), avec en particulier l'utilisation d'une butée de retenue de la bande de papier,
- la figure 17 est une vue d'une variante de réalisation du moyen de retenue décrit figure 16,
- la figure 18 est une vue en plan de l'appareil, avec le capot enlevé, illustrant en particulier d'autres perfectionnements de l'invention,
- la figure 19 est une vue à caractère schématique, de côté, de l'appareil, montrant un dispositif, assurant la pré-sortie du papier d'essuyage hors de l'appareil, le dispositif étant illustré, en position repos, le papier d'essuyage n'étant pas sorti,
- la figure 20 est une vue similaire à la figure 19, illustrant la position du dispositif autorisant la sortie partielle du papier d'essuyage,
- la figure 21 est une vue, selon la figure 20, illustrant, après traction de l'extrémité de la bande de papier, par l'utilisateur, la position du dispositif, selon l'invention, en phase de relevage,
- la figure 22 est une vue, selon la figure 21, illustrant, la position du dispositif, objet de l'invention, en phase finale de traction de l'extrémité de la bande de papier correspondant à la coupe transversale instantanée de ce dernier,
- la figure 23 est une vue de l'extérieur de l'appareil, à grande échelle, partielle, illustrant le dispositif autorisant la sortie préalable de la bande de papier, dans une position repos,
- la figure 24 est une vue de l'intérieur de l'appareil, à grande échelle, partielle, illustrant le dispositif autorisant la sortie préalable de la bande de papier, dans une position repos,
- la figure 25 est une vue en plan de l'appareil, avec le capot enlevé, illustrant en particulier d'autres perfectionnements de l'invention,
- la figure 26 est une vue à caractère schématique, de côté, selon le volant de commande de l'appareil, et illustrant le montage élastique du moyen d'alimentation de la bande de papier,
- la figure 27 est une vue en coupe axiale à partir de l'autre côté de l'appareil ayant pour but d'illustrer le fonctionnement du dispositif de coupe,
- la figure 28 est une vue en coupe axiale selon la ligne B.B. de la figure 25, à partir de la zone médiane de l'appareil,
- la figure 29 est une vue en coupe axiale selon la ligne C.C. de la figure 28,
- la figure 30 est une vue à grande échelle illustrant le moyen d'alimentation de la bande de papier vers le tambour,
- la figure 31 est une vue de côté du tambour illustrant notamment le moyen de butée anti-basculement de l'organe d'engrenage associé au rouleau d'alimentation de la bande de papier vers le tambour.

Afin de rendre plus concret l'objet de l'invention, on le décrit maintenant d'une manière non limitative aux figures des dessins.

L'appareil, selon l'invention, est adapté pour la distribution et la coupe de matériaux d'essuyage en tous matériaux appropriés, ouate de cellulose, papier crêpé et similaires, en étant destiné principalement à l'essuyage des mains, en fonctionnement semi-automatique ou en automatique, et présente une disposition commune, au niveau du tambour, du dispositif de la lame pour assurer la coupe de la bande de matériau traitée, ainsi que dans la trajectoire particulière de la lame pour assurer la découpe du papier.

Pour des raisons de commodité, il sera, dans un premier temps, décrit la version de l'appareil en fonctionnement semi-automatique.

L'appareil distributeur est illustré figure 1 et est référencé dans son ensemble par (1). Il comprend limitativement six pièces constituant l'ensemble des composants et mécanismes nécessaires à son fonctionnement. L'appareil comprend tout d'abord un carter (2), moulé en matière plastique, susceptible de recevoir une bobine (3) d'alimentation en matériaux d'essuyage, un tambour (4) support de la lame (5), ainsi qu'un moyen (6) assurant, d'une part, l'alimentation de la bande de papier vers le tambour, et d'autre part, la mise en tension du papier. Les mouvements de déplacement de la lame vers le tambour, en vue de la coupe du papier, sont obtenus par un moyen (7) à crémaillère, positionné fixement sur l'une des ailes (2.1) du carter (2). Un capot de protection (8) protège les mécanismes précités et la bande de papier en bobine, destinée à être distribuée. Le capot de protection est positionné par un encliquetage sur le carter et leur jonction permet de définir, dans la partie basse, une fente longitudinale pour le passage du papier. Les six moyens précités s'intègrent les uns dans les autres par simple encliquetage, à l'exclusion de tout moyen de liaison du type vis ou autre.

On va maintenant décrire chaque moyen, pris séparément, ayant des caractéristiques propres.

Le carter (2) est réalisé monobloc, en matière plastique, et comprend une plaque de fond (2.2) présentant des ailes latérales (2.1a - 2.1b) profilées pour former, dans leur partie supérieure, des saillies en triangulation (2.3) présentant en regard et directement formés des embouts (2.4), cylindriques, autorisant le montage de la bobine de matériaux (3). Cette dernière comprend, de manière connue, un cylindre ou manchon (3.1) intérieur susceptible de venir s'engager par ses extrémités sur lesdits embouts à montage libre. Lesdites ailes présentent une légère flexibilité pour permettre le montage de la bobine. Il est prévu, en outre, des nervures (2.5) de renforcement formées entre les embouts et la plaque de fond (2.2) du carter, ces nervures permettant de conserver et maintenir un bon positionnement des spires entre elles de la bobine. La plaque de fond présente, dans sa partie supérieure, un crochet profilé (2.6) ou moyen équivalent, destiné à venir s'encliqueter sur le capot, pour assurer une fermeture de l'ensemble, celle-ci étant complétée par tous moyens de verrouillage complémentaire si nécessaire.

Avantageusement, la plaque de fond présente une découpe (2.7) permettant, le cas échéant, l'accès à l'intérieur des mécanismes.

La partie basse (2.1c) des ailes du carter se prolonge vers l'avant sur une large profondeur correspondant ainsi très sensiblement à la largeur de l'appareil. Ces ailes sont agencées avec une pluralité de trous pour permettre, d'une part le positionnement du tambour associé au dispositif de coupe, de plots de centrage, du moyen (7) à crémaillère à position fixe, et d'autre part du moyen (6) d'alimentation de la bande de matériaux et de mise en tension de celle-ci. Avantageusement, ladite partie basse des ailes du carter présente une ligne de découpe (2.1d) pour donner une flexibilité, d'une part, au montage du moyen (6) et surtout pour autoriser une légère déformation pour accompagner les mouvements de mise en tension et pression du papier sur le tambour.

Le carter présente, en outre, une paroi horizontale susceptible de recevoir directement formé un arceau (2.8) en forme de col de cygne disposé dans la partie médiane de l'appareil en regard du tambour et autorisant le guidage de la bande de papier tirée. L'arceau de guidage (2.8) formé sur le carter présente en bout une forme en chape (2.8.1) qui est susceptible de s'engager autour du disque médian (6.3) formé sur le moyen (6) d'alimentation du tambour. Cette disposition permet de contrôler la position du moyen d'alimentation (6) par rapport au tambour de sorte que les disques respectifs soient parfaitement en regard et en appui les uns des autres.
Avantageusement, la paroi horizontale présente, côté extérieur, une bordure longitudinale arrondie (2.9), facilitant le guidage du papier à sa sortie, et disposée en regard d'une bordure longitudinale arrondie (8.1) similaire formée sur le capot dans la partie basse du capot de protection.

Le tambour (4) est réalisé monobloc en matériau plastique et comprend avantageusement un arbre (4.1) dont les extrémités (4.2), formant doigt, viennent s'engager dans les ouvertures ménagées en regard sur les ailes précitées du carter. Ce tambour comprend un arbre de petit diamètre autour duquel est disposée et régulièrement répartie une pluralité de disques (4.3) adjacents et parallèles identifiés successivement de droite à gauche en regardant les dessins par (4.3.1, 4.3.2, 4.3.3, 4.3.4, 4.3.5, 4.3.6, 4.3.7). Les disques (4.3.2, 4.3.3, 4.3.4, 4.3.5, 4.3.6) ont la même configuration et présentent sur leur périphérie une échancrure (4.4) profilée, susceptible de constituer le logement de la lame de coupe (5) ainsi qu'il sera précisé par la suite. Le disque (4.3.1) est plein et présente avantageusement sur sa périphérie un crantage (4.3.1a), et est susceptible d'assurer la commande en entraînement en rotation du tambour sous l'action du moyen (6) qui sera décrit par la suite. Le disque d'extrémité avant (4.3.1) comprend en outre un trou (4.3.1b) autorisant l'engagement et le centrage d'une extrémité de l'axe de la lame (5). Le disque d'extrémité arrière (4.3.7) comprend un trou (4.3.7a), près de sa périphérie, permettant le positionnement et le centrage de l'autre extrémité de la lame. Le disque d'extrémité arrière (4.3.7) est particulier en ce qu'il comprend une collerette périphérique intérieure, disposée en regard du disque (4.3.6) intermédiaire adjacent, cette collerette (4.5) définissant un évidement ou chambre intérieure (4.5.1) pour la réception du moyen (7) à crémaillère. Cette collerette présente par ailleurs une section coupée (4.5.2) dans le même plan que les échancrures (4.4) servant au logement de la lame pour faciliter le moulage de l'ensemble, ladite section coupée permettant, transversalement, selon un secteur donné, l'accès à l'intérieur de la chambre précitée, dans les conditions exposées ci-après. Ladite chambre autorise le positionnement du moyen (7) à crémaillère qui est établi sous forme d'une couronne (7.1) s'ajustant, avec jeu, dans ladite chambre. Cette couronne présente, du côté extérieur, deux pots ou saillies (7.1.1 - 7.1.2) de centrage, de préférence de diamètre différent, pour s'engager dans les ouvertures formées à cet effet, sur l'aile intérieure en regard du carter, afin d'assurer une mise en place et contrôle en position aisés. L'autre face de la couronne est conformée avec un bossage (7.2) semi-circulaire se prolongeant avec une pluralité de dents (7.3) formant crémaillère. Sur l'ensemble des dents composant la crémaillère (7), par exemple, les trois premières dents (7.3.a) sont à profil constant tandis que les quatre autres suivantes (7.3.b) sont à profil progressif pour provoquer ultérieurement les mouvements de la lame de coupe. De manière particulièrement avantageuse, la dernière dent de la crémaillère a une hauteur plus importante que les autres pour permettre l'échappement de la lame de coupe et une bonne pénétration dans la bande de papier. Cette dernière dent constitue, par ailleurs, ainsi qu'il sera exposé par la suite, un moyen de butée anti-retour lorsque la lame de coupe aura échappé à l'ensemble des dents (7.3) de la crémaillère ainsi réalisée, pour suivre le pourtour du bossage (7.2) en vue d'un nouveau cycle opératoire, et se représenter vers la première dent formée sur le bossage (7.2). Cette dernière dent de plus grande hauteur offre un autre avantage qui est de casser le papier en orientant la lame plus profondément.

La lame (5) est réalisée en matière plastique monobloc et comprend une tige support (5.1), dont les extrémités formant doigt (5.2), viennent s'engager sur les disques d'extrémités du tambour précité. Les dents (5.3) de la partie coupante formant lame (5) sont conformées monobloc avec la tige support. Ces dents ont un profil en triangulation successive, et présentent une conformation non pas lisse, mais incurvée vers le bas pour faciliter l'attaque de la bande de matériaux à couper. En résultante, leur face inférieure présente une concavité, susceptible de former siège (5.4) et zone d'appui de la partie de matériaux coupés, ainsi qu'il apparaît aux dessins. Selon la nature du papier à couper, les dents de la lame sont lisses ou en dents de scie.

La lame présente à son extrémité, qui est susceptible d'être en regard du moyen (7) à crémaillère, une pièce formant talon (9) profilée. Cette dernière présente une partie arrière (9-.1) en triangulation, avec un angle de jointement arrondi (9.2) et deux bordures curvilignes (9.3 - 9.4) débouchant vers la partie la plus large dudit talon qui est conformée avec une pluralité de dents (9.5) formant crémaillère, lesdites dents étant disposées en éloignement progressif par rapport à l'axe de la lame, la dent d'attaque (9.5.1) étant de hauteur plus grande pour assurer l'engrènement.

Cette pièce formant talon est solidaire de l'axe de la lame, mais dans une position excentrée, de manière à provoquer le pivotement angulaire de la lame et de la pièce en elle-même selon une position limitée. Ce pivotement permet le logement de la denture de la lame à l'intérieur des cavités formées sur les disques intermédiaires du tambour, dans une position de repli maximum, ladite lame étant dans un plan inférieur à la génératrice définie par les disques du tambour. Le débordement extérieur de la denture de la lame est limité par la mise en butée des dents par rapport auxdites échancrures. Ainsi qu'il sera décrit par la suite, la crémaillère formée sur le talon associé à la lame est susceptible de coopérer avec la crémaillère fixe formée sur le moyen (7) pour provoquer, dans des conditions données, le déplacement et la sortie de la lame de coupe. Ainsi, par les dispositions particulières des dents formées sur la pièce (7) et le talon (9) à denture progressive, on obtient un déplacement de la lame de coupe à une vitesse progressive. Les premières dents d'engrènement correspondent à la phase de l'effort le plus important lorsque les dents de la lame pénètrent dans le papier. Après que le papier ait été pénétré, le tranchage de coupe commence et l'effort devient moins important. On accélère la vitesse de coupe par la traction sur le papier, et on obtient une démultiplication plus importante par le fait que les dents sont plus grandes, ce qui permet une coupe plus rapide.

On a illustré, dans une variante de réalisation avantageuse, figure 12, une vue de profil illustrant plus particulièrement le disque d'extrémité (4.3.7) formé sur le tambour avec un second moyen de butée anti-retour complémentaire (4.3.7c). Ledit moyen est formé, lors de la réalisation du disque concerné, et se présente sous la forme d'une languette souple, libre à une extrémité, cette languette formant came et venant par détente élastique en léger débordement extérieur par rapport à la périphérie du disque. Cette languette se situe à l'opposé de l'axe de rotation de la lame et destinée à venir en arrêt sur la butée (10) formée sur la paroi horizontale du carter. L'intérêt d'une telle butée complémentaire anti-retour réside essentiellement dans le cas, où par des manipulations appropriées du manipulateur, on déchirerait le papier avant la coupe. Cela pourrait se produire dans le cas d'une traction oblique violente mais ne correspondant pas à l'utilisation normale de l'appareil. Lorsque la lame de coupe a dépassé, après rotation du tambour, le moyen presseur (6), la languette anti-retour (4.3.7c) se trouve devant la butée (10), et en cas de rotation en arrière du tambour, la languette vient en contact avec la butée précitée, arrêtant la rotation du tambour.

On décrit maintenant le moyen (6) qui assure l'alimentation de la bande de papier vers le tambour et la mise en tension du papier.

Ce moyen (6) comprend un arbre (6.1) présentant à chacune de ses extrémités des doigts de centrage (6.2) pour s'encliqueter entre les ailes latérales du carter de l'appareil. Sur cet arbre, est disposée une pluralité de disques ou rondelles (6.3), l'ensemble étant monobloc en matière plastique. Le nombre de disques ou rondelles est égal au double du nombre de disques intermédiaires formés sur le tambour. Ainsi, après positionnement et encliquetage du moyen (6), un certain nombre de disques (6.3a) viendront en appui sur les disques intermédiaires (4.3.2 - 4.3.3 - 4.3.4 - 4.3.5 - 4.3.6) formés sur le tambour, tandis que les autres disques intermédiaires (6.3.b) seront situés dans un plan intercalaire entre deux disques (6.3.1) formés sur le tambour. L'ensemble contribuera à assurer une mise en tension du papier. En variante, l'arbre (6.1) peut être plein ou autrement allégé.

Le moyen (6) présente, à une extrémité qui est opposée au dispositif à crémaillères, un disque (6.4) de plus grande dimension, formant volant de manoeuvre. Ce disque (6.4) est susceptible d'être positionné entre le disque d'extrémité du tambour et l'aile en regard du carter. Ce disque formant volant présente avantageusement sur sa périphérie un crantage (6.4.1). En outre, le volant (6.4) présente adjacent à sa face interne, un épaulement cylindrique cranté (6.4.2) complémentaire de diamètre identique à ceux formés le long de l'arbre (6.1) pour venir en appui sur le premier disque réalisé sur le tambour, afin d'assurer, après intervention manuelle sur le volant de manoeuvre, la rotation du tambour. Le volant de manoeuvre, après encliquetage et montage du capot de protection (8) déborde sensiblement de ce dernier pour être poussé manuellement par l'opérateur.

Avant d'exposer le fonctionnement de l'appareil, il convient de décrire des moyens complémentaires particuliers qui ont un effet sur le positionnement de la lame de coupe, lors de la rotation du tambour, en définissant ainsi, pour cette dernière, une trajectoire très particulière. Ces deux moyens sont disposés du côté des dispositifs à crémaillères commandant la sortie de la lame de coupe.

Dans sa partie inférieure, le carter mural (2) présente, sur sa paroi horizontale, près de l'aile latérale, en regard des moyens à crémaillère, une butée profilée (10), à profil curviligne formant rampe, contre laquelle va venir en appui le talon (9) profilé, associé à la lame (5) et support des dents (9.3) de la crémaillère. Cette butée (10) intervient pour provoquer, après l'opération de coupe et de désengagement des crémaillères entre elles, la réintégration de la lame de coupe dans les échancrures, formées sur les disques intermédiaires du tambour.
De par son profil en forme de rampe, ladite butée provoque le basculement de la lame selon la flèche (F2) dans un sens contraire au sens de rotation du tambour en provoquant son rangement dans les échancrures précitées.

En outre, il est prévu un moyen complémentaire de contrôle de la position de la lame de coupe dans les échancrures formées sur le tambour ou assurant en variante un verrouillage en position de la lame de coupe avant le début d'un nouveau cycle opératoire.

A cet effet et dans une première mise en oeuvre, il est prévu, sur le moyen (6) assurant la commande en rotation du tambour, et la pression sur le papier, un disque (11) supplémentaire, à l'extrémité dudit moyen (6), et disposé dans le plan de déplacement de la pièce formant talon (9) de la lame. Ce disque (11) complémentaire a pour fonction de faire office de butée et de guide, si pour une raison quelconque, la lame est dans une position de sortie, par rapport à ses échancrures de logement sur le tambour. La rotation du tambour va entraîner la butée de la pièce formant talon (9) par l'une de ses parties curvilignes, contre le disque (11) précité. La rotation complémentaire du tambour va entraîner, de ce fait, le pivotement et le basculement vers le bas (flêche F3) de la pièce formant talon en provoquant la rentrée à nouveau de la lame dans les échancrures formées sur le tambour, évitant ainsi que les dents de la lame puissent venir en contact avec le moyen (6). Cette disposition particulière assure une sécurité complémentaire.

En variante, le bossage (7.2) formé sur le moyen (7) à crémaillère présente un déport extérieur (7.4) qui constitue un moyen de butée et de blocage en position du talon (9) asocié à la lame provoquant lors du retour de la lame le blocage de celle-ci dans les échancrures précitées du tambour.

Le capot de protection (8) présente, dans la partie inférieure de ses ailes, des ouvertures permettant son encliquetage sur les ailes du carter support à l'aide des doigts ou salles (12) de centrage et de positionnement. Ledit carter est, par ailleurs, conformé dans sa partie de fond avec une paroi (8.2) susceptible de venir en regard de la paroi de fond horizontale du carter, mais en laissant un espace ou fente pour autoriser la sortie du papier de l'appareil. La face avant du capot de protection présente une fente verticale (8.3) pour le passage du volant de manoeuvre du moyen (6).

En outre, et dans une disposition particulière, la partie de fond du capot de protection présente une pluralité de saillies parallèles (8.4) conformées monobloc et obtenues lors du moulage du capot, ces saillies étant destinées à venir en regard des disques intermédiaires du tambour, en pénétrant sensiblement dans les évidements (5.5) de la lame, lors de la rotation du tambour, et ainsi dans les parties de fond des dentures de la lame de coupe. Ces saillies ont essentiellement pour but d'assurer un meilleur guidage du matériau tiré. Pour éviter toute gêne lors du fonctionnement de l'appareil, des évidements (5.5) ont été formés sur la tige support de la lame pour autoriser un bon fonctionnement de l'ensemble. Il convient, dès lors, de décrire le fonctionnement de l'appareil à fonctionnement semi-automatique, en se référant particulièrement aux figures 4 à 7 des dessins.

L'appareil étant chargé d'une bobine de matériau montée sur les embouts, sur les ailes latérales du carter, on procède préalablement au chargement de l'appareil. Après l'ouverture initiale du capot de protection par basculement, l'opérateur présente l'extrémité libre de la bobine de matériau entre le moyen (6) et le tambour (4) et manipule, sur quelques degrés, le volant de manoeuvre de façon à provoquer l'entraînement de la bande de matériau entre le tambour et le moyen (6) et sa sortie à l'arrière de l'appareil, sans cependant déboucher et sortir de ce dernier par la fente appropriée. La bande de matériau est maintenue en tension par la pluralité de disques formés sur le tambour et sur le moyen (6). L'arceau monobloc en col de cygne, formé sur le carter, assure, à titre complémentaire, le cas échéant, le guidage du papier. Cette mise en place préalable de chargement étant effectuée, le capot de l'appareil est refermé, et l'appareil est prêt à être utilisé. A ce stade, la lame est logée en totalité dans les échancrures formées sur le tambour. Il n'y a pas encore d'engrènement de la crémaillère formée sur la lame avec la crémaillère à position fixe formée sur le moyen (7), logé dans la chambre du dernier disque du tambour.

La phase opératoire de coupe est la suivante. L'extrémité de la bande de papier est encore située à l'intérieur de l'appareil dans une zone correspondant à l'arrière du tambour vers la partie en col de cygne. L'opérateur fait tourner manuellement le volant de manoeuvre, dans le sens selon la flèche (F), ce qui provoque, par la rotation du moyen (6), l'entraînement en rotation, dans un sens opposé du tambour, en direction de l'intérieur du carter. En début de cycle, la lame est disposée à l'intérieur des échancrures, en laissant un espace de quelques millimètres par rapport à la génératrice fictive formée par les disques intermédiaire du tambour avant de déboucher. Le début de la rotation du tambour va provoquer, sous l'action des moyens (7 et 9), un déplacement de la lame de quelques millimètres de telle sorte que, lorsque la première dent de chacun des moyens (7 et 9) a engrené, ces dernières dents se situent dans le plan défini par l'axe de la lame et l'axe du tambour. Dans cette situation, la lame de coupe se situe en début de contact avec le papier à découper (figure 11).

La rotation progressive va permettre la présentation des premières dents respectives formées sur la crémaillère associée à la lame et la crémaillère fixe du moyen (7). L'extrémité de la bande de matériau vient en sortie de la lente formée sur l'appareil, et peut être saisie par l'utilisateur. Ce dernier procède alors à une traction entraînant la rotation du tambour, et assurant ainsi la continuité de l'opération de coupe. La lame, par l'engrènement des dents des deux crémaillères, va être pivotée pour sortir et sectionner la bande de papier, par suite de l'engrènement des dents à profil progressif. La sortie des dents s'effectue à l'arrière de l'appareil et la bande de matériau va être ainsi déchirée progressivement, la lame pivotant dans l'échancrure formée entre les disques intermédiaires du tambour. La sortie totale de la lame va correspondre à l'échappement et engrènement des deux dernières dents entre elles des crémaillères, la dernière dent formée sur la crémaillère fixe provocant la sortie maximum de la lame.

Après échappement des dentures entre elles des crémaillères, pendant un cours instant de rotation du tambour, la lame reste en position "sortie", la pièce formant talon n'étant plus en contact avec le disque support de la crémaillère à position fixe.

La rentrée de la lame s'effectue alors par la mise en butée et contact de la pièce formant talon de la lame avec la butée curviligne fixée sur la paroi de fond du carter. Cette partie curviligne formant rampe provoque par un effet inverse le basculement et la rentrée de la lame dans les échancrures formées sur les disques du tambour. Le pivotement de la lame entraînant ipso facto celui de la pièce formant talon, cette dernière est basculée sans prendre contact avec le disque à position fixe du moyen (7). Lorsque la pièce formant talon vient en situation d'échappement de la butée curviligne, les dents de ladite pièce formant talon viennent se présenter alors en regard de la zone d'entrée des dents formées sur le disque fixe, en vue d'un nouveau cycle opératoire, jusqu'au début d'engrênement des premières dents des crémaillères.

Si, pour une raison quelconque, la lame venait à se dégager des échancrures formées sur le disque intermédiaire, entraînant un débordement de la pièce formant talon, associée à la lame, la rotation continue du tambour entraîne alors la mise en contact de ladite pièce formant talon avec le disque de butée formé à l'extrémité du moyen (6), lequel provoque à son tour le retrait et la réinsertion de la lame dans son logement défini par les échancrures sur les disques intermédiaires.

En variante, le maintien et le blocage en position de la lame dans les échancrures dans la deuxième phase du cycle opératoire de retour du tambour correspondant à l'intervention de la butée curviligne (10), sont obtenus par le blocage de ladite lame à l'aide de l'épaulement complémentaire formé sur le bossage (7.2) qui provoque la retenue de la lame dans les échancrures du tambour. Le déverrouillage s'effectue lorsque le talon (9) associé à la lame reprend une nouvelle position de présentation de ses dents avec celles formées sur le moyen (7).

Il y a donc une totale sécurité dans le fonctionnement de l'ensemble. L'appareil semi-automatique, ainsi décrit, comprend un nombre limité de pièces, six comme indiqué précédemment, mais ayant chacune de multiples fonctions ainsi qu'il est apparu dans la description.

On a représenté à la figure 7, de manière schématique, la trajectoire (T) de la lame de coupe.

On exposera ci-après différents aménagements complémentaires de l'appareil.

Selon un premier aménagement, illustré aux figures 13 et 14 des dessins, le carter (2) est agencé avec un capot (8) articulé dont la face intérieure (8.1) est agencée avec une saillie (8.2) débordante établie dans un plan perpendiculaire, ladite saillie étant disposée à l'horizontale à un niveau tel qu'elle vienne en regard de la zone d'engrènement du papier entre le moyen (6) et le tambour (4). Cette saillie a pour but de guider et de présenter la première bande de matériau à distribuer lors du chargement, pour faciliter son introduction entre le moyen presseur (6) et le tambour (4). Ladite saillie vient donc affleurer dans l'espace formé, à l'introduction du papier entre le moyen (6) et le tambour (4). Cette disposition est particulièrement pratique et n'engendre aucun coût de fabrication supplémentaire, lors de la réalisation du capot.

Selon une autre caractéristique importante de l'invention, la sortie préalable de la bande de matériau d'essuyage doit pouvoir être effectuée, d'une manière aisée, sur quelques centimètres, cela dans le cas où l'utilisateur ne peut pas manipuler par la main le volant de manoeuvre. Dans ce cas, dans une première mise en oeuvre, le volant de manoeuvre (6.4) du type précité débordant de l'extérieur du capot, présente une forme en croix (6.5) ou toute autre section polygonale présentant une alternance de cavités (6.6) avec des formes en salles. Ces cavités sont telles qu'elles permettent le positionnement de l'avant-bras de l'utilisateur qui peut, alors, par un mouvement d'abaissement, provoquer la rotation du volant et donc du tambour associé, assurant la sortie de la bande de matériau, en vue de sa saisie ultérieure par les mains par l'utilisateur.

Selon une autre disposition, dans cette mise en oeuvre, il est prévu la formation, sur l'un des disques du tambour, d'un léger bossage (34) pouvant, en coopération avec ledit disque en regard du moyen (6), assurer une zone provisoire de tension de la bande de papier par pressage avec le moyen (6) pour faciliter le déchirement de la bande de papier tirée. En variante de cette dernière disposition, il est prévu que l'engrènement du tambour avec le moyen (6) s'effectue par deux disques dentelés formés respectivement aux extrémités du tambour (4) et du moyen (6), tels qu'illustrés figure 16. Les deux disques sont disposés à une extrémité du corps de l'appareil, ainsi qu'il l'était décrit dans la demande de brevet initiale. Pour faciliter la séparation de la bande de papier, l'une (35) des dents est plus longue que les autres pour assurer une zone de contre-appui.

Dans les deux situations d'utilisation d'un bossage, ou d'une dent, pour faciliter la séparation de la bande de papier,leur position est particulière et déterminée par rapport à la came coopérant avec la biellette et le moyen de manoeuvre. Cette position est telle que la came ou la dent la plus longue se situe, pour être en regard du moyen (6) de mise en tension de la bande de papier, avant toute action sur le moyen de manoeuvre, et lorsque le bec de la came est en contact avec le talon de la biellette. Le papier est dans cette position juste à la sortie de l'appareil, comme il apparaît aux dessins, et n'en déborde pas encore. L'opération sur le moyen de manoeuvre va donc permettre la sortie du papier et provoquer une mise en tension de la bande de papier par l'effet de retenue donnée par le bossage ou par la dent particulière, en provocant son déchirement.

Dans cette mise en oeuvre, la came assure, par le fait de rotation complète du tambour, le relevage du moyen de manoeuvre.

Selon une autre disposition importante de l'invention, on utilise un dispositif référencé dans son ensemble par (40) destiné à permettre la sortie préalable de la bande de papier hors de l'appareil, en vue de sa préhension et sa traction par l'utilisateur. Ce dispositif est profilé, coudé à deux branches, formé monobloc présentant une partie située formant levier (41) en débordement extérieur de l'appareil, pour être manipulé par l'opérateur, et se prolongeant par un bras (42) à l'intérieur de l'appareil, pour assurer la mise en rotation partielle du tambour, selon un secteur déterminé pour autoriser la sortie sur quelques centimètres de la bande de papier. Ledit bras (42) est situé dans un plan parrallèle audit levier, et est agencé à son extrémité avec une forme en secteur dentelé (42.1) susceptible de coopérer avec une crémaillère (44) disposée sur l'axe du tambour (4) récepteur de l'outil de coupe. Dans cet ensemble monobloc, entre la partie lever et la partie bras, est prévu, dans la zone coudée de liaison (43), un intervalle (45) permettant le passage de la paroi latérale correspondante du carter (8), celui-ci présentant, à l'arrière, une ouverture de passage (46) de la partie coudée du dispositif. Ledit levier (41) présente, dans sa partie arrière, un prolongement perpendiculaire formant coude (43.1), sensiblement horizontal, avec lui-même un prolongement vertical (43.2) définissant, par une forme appropriée, la zone d'articulation (43.3) du dispositif. Plus précisément, cette zone d'articulation est agencée avec deux plots de centrage (43.4) opposés susceptibles de s'engager dans des ouvertures formées d'une part dans la partie basse de la paroi latérale du carter correspondante, et d'autre part, sur un flasque rapporté (47), disposé en regard, pour constituer une forme en chape autorisant l'articulation du dispositif précité. La partie bras est établie à partir de cette zone d'articulation et se prolonge vers l'avant dans le même plan que le levier. Elle présente une extrémité avant profilée dans l'épaisseur de laquelle est constitué monobloc d'une part, une forme en secteur angulaire, dentelée (42.1), et d'autre part, un nervurage (42.2) particulier formant rampe pour coopérer avec une came (48) profilée disposée sur l'axe du tambour (4), la partie dentelée (42.1) coopérant avec la crémaillère (44) disposée sur l'axe du tambour.

L'extrémité du bras présente ainsi un secteur angulaire dentelé, avec plusieurs dents (42.3) de denture égale, ainsi qu'avec une dent d'extrémité (42.4) située dans le même plan que la partie rampe précitée. Dans l'épaisseur d'extrémité dudit bras adjacente au secteur dentelé, est prévu un nervurage (42.2) de grande longueur disposé dans un plan incliné par rapport au secteur dentelé précité. Ce nervurage définit, sur sa partie de devant, une forme en rampe susceptible de coopérer, ainsi qu'il sera décrit par la suite, avec une forme en came disposée sur l'axe du tambour. La position angulaire du nervurage, par rapport aux dents, est établie judicieusement pour autoriser, après la sortie sur quelques centimètres de la bande de papier, le relevage du levier. Dans son épaisseur, la partie bras présente une ouverture d'allègement (42.5).

Le tambour présente, à partir de son axe de rotation, en débordement, la came (48) précitée, ainsi qu'une crémaillère (44) comprenant plusieurs dents. Ladite came présente un profil particulier avec une forme en "S" aplatie. Celle-ci est définie avec une première demi-partie (48.1) semi-circulaire contre laquelle est positionné la crémaillère précitée, et une seconde partie (48.2) semi-elliptique disposée opposée. La jonction des deux demi parties circulaire et elliptique l'une par rapport à l'autre est établie avec un profil rectiligne (48.3) d'un côté et un profil curviligne (48.4) formant rampe de l'autre côté. La forme de cette came définit ainsi un cheminement particulier qui coopère avec le nervurage (42.2) précité, dans les conditions de fonctionnement suivant, en se référant aux figures 21 à 26.

L'appareil de rouleau d'essuyage étant chargé, le dispositif est en position repos, c'est-à-dire que le lever (41) est en position horizontale pour pouvoir être manipulé par un opérateur. Le papier d'essuyage n'est pas sorti. La crémaillère (44) montée sur l'axe du tambour engrène avec les premières dents du secteur dentelé du bras (42), tandis que la came profilée (48) en "S" se situe dans un plan orienté vers le bas, les formes en "S" étant sensiblement verticales. La partie formant rampe (42.2) du bras débordant en extrémité, en formant bec (42.6), est relevée vers le haut en position d'éloignement maximum par rapport au profit de la came. L'actionnement vers le bas, selon la flêche (F1), sur le lever, tel qu'illustré figure 22, va provoquer un effet de coopération du secteur dentelé du bras et de la crémaillère montée sur l'axe du tambour, la rotation partielle de ce dernier, en permettant la sortie sur quelques centimètres de la bande de papier. Dans cette phase, la came profilée en "S" montée fixement sur le tambour a pris une orientation nouvelle correspondant à la rotation partielle du tambour, et se situe dans un plan tel que la partie nervurage du bras formant bec vient en appui sur la partie curviligne (48.4) de la rampe. Les dents de la crémaillère et du secteur denté formé sur le bras ne sont plus en prise.

Selon la figure 21, on a représenté la traction de la bande de matériau sortante par l'utilisateur. Cette traction va entraîner la rotation complémentaire du tambour, et donc le débordement de la bande de papier. Durant ce mouvement, la came fixe (48) montée sur l'axe du tambour va pivoter selon la flêche (F2) et provoquer, de part son profit curviligne, en appui constant sur le bec (42.6), le relevage du dispositif constitué par le bras (42) et le levier (41). Dans cette situation, la partie crémaillère (44) et le secteur denté du bras sont éloignés l'un de l'autre, ce qui permet ainsi, par un dégagement, le relevage aisé de l'ensemble bras-levier.

Selon la figure 24, on a représenté la position du dispositif comprenant le bras et le levier dans leur position respective par rapport à la came profilée et crémaillère disposées sur l'axe du tambour. Cette représentation correspond au moment de coupe de la bande de papier par le dispositif de coupe introduit et positionné dans le tambour, ainsi qu'il a été décrit précédemment. Dans cette phase de fonctionnement, la partie levier (41) est relevée au maximum et la partie bras (42) vient en contact avec une butée (49) fixée sur la paroi latérale du carter pour en imiter le mouvement. La came (48) profilée en "S" a alors une position sensiblement horizontale, et la partie rectiligne est également horizontale. Les premières dents de la crémaillère et du secteur denté du bras sont en regard l'une de l'autre prêtes à engrener. En fin de traction et après la coupe de la bande de papier, le levier reprend sa position initiale telle qu'illustrée figure 2, la crémaillère et le secteur denté étant en prise. Lors du passage dans cette position de repos, on obtient un début d'engrènement des dents de la crémaillère avec le secteur denté du bras.

La mise en oeuvre de ce dispositif est particulièrement intéressante, en ce qu'elle simplifie le montage de l'ensemble. En outre, le fonctionnement du dispositif incluant le levier est facile à mettre en oeuvre.

Un autre perfectionnement relatif à l'appareil réside dans une réalisation sensiblement modifiée du moyen (6) d'alimentation de la bande de matériau vers le tambour (4), et qui est illustré en particulier aux figures 27 et 32, permettant d'améliorer la distribution de la bande de matériau, quels que soient les sens de traction à l'extrémité de la bande par l'utilisateur. Pour ce faire, le moyen (6), comprenant un arbre (6.1) et une pluralité de disques (6.3) destinés à être en rapport avec les disques (4.3) formés sur le tambour, est établi pour offrir une certaine flexibilité par déformation par rapport audit tambour, et d'autre part en assurant une mise en plis successifs de la bande de matériau lorsqu'elle est en contact entre le moyen (6) et le tambour (4) lors de la distribution.

Selon une première particularité, il est prévu de part et d'autre des disques (6.3) de disposer des disques complémentaires (6.5) qui ont un diamètre (D1) sensiblement supérieur au diamètre (D2) des disques (6.3). Ainsi, lorsque les disques (6.3) sont en contact et prise avec les disques (4.3) formés sur le tambour, les disques complémentaires (6.5) ont une légère tendance à faire pénétrer le matériau dans les intervalles formées entre les disques successifs du tambour créant une mise en plis (figure 27) ou ondulations successives entraînant une meilleure mise en tension du papier transversalement pour faciliter la coupe. Les disques complémentaires (6.5) ont une petite largeur inférieure à celle des disques (6.3).

Selon une autre particularité, les disques (6.3) du moyen (6) d'alimentation de la bande de papier du matériau sont réalisés avec un diamètre décroissant à partir du disque central médian, selon une angulation α identique de chaque côté. Cette réduction de diamètre des différents disques (6.3) est réalisée par une dégressivité de quelques dixièmes de millimètres du diamètre des disques consécutifs. Le moyen (6) qui est encliqueté entre les ailes latérales du carter peut être ainsi sensiblement mis en flexion au montage, bien que les disques en rapport les uns des autres avec le tambour restent en contact. De plus, le tambour (4) peut lui -même, sur son arbre entre certains disques (4.3), être aménagé avec des échancrures ou zones d'affaiblissement (4.6), de préférence obtenues par une réduction de diamètre pour lui permettre d'offrir une certaine flexibilité en combinaison avec celle obtenue par le moyen (6) précité. On obtient ainsi grâce à ces aménagements particuliers un montage souple du moyen (6) sur le tambour (4) et une meilleure tension du papier en vue de sa coupe.

Par ailleurs, certaines des surfaces périphériques des disques (4.3) peuvent être aménagées avec des zones agrippantes (4.7).

Selon une autre particularité, pour faciliter la distribution du matériau, et plus particulièrement sa sortie en dessous du capot de protection, il est prévu, sur le tambour, de rajouter des disques complémentaires (4.8) entre les disques existants en formant des zones en saillies (4.9) par rapport à la génératrice tangentielle des disques (4.3) précités. Ces zones formant saillies (4.9) sont établies plus particulièrement en étant adjacentes aux échancrures (4.4) réceptrices du support de lame de coupe formées sur le disque. Ces formes en saillies sont disposées en alternance entre les disques (4.3) venant en contact avec les disques (6.3) du moyen (6), elles passent ainsi dans les intervalles apparaissant entre les disques complémentaires (6.5) formés sur le moyen (6) lors de la mise en rotation du tambour. Ces saillies ont pour but de faciliter la sortie du papier à l'extrémité inférieure du capot.

Selon une autre particularité pour réduire le bruit de fonctionnement de l'appareil, il peut être disposé sur certains des disques du tambour, et/ou du moyen presseur (6), des joncs amortisseurs en élastomère ou équivalent permettant un fonctionnement doux de l'appareil.

Les avantages ressortent bien de l'invention. On souligne le nouveau concept de l'appareil, son montage rapide et sa parfaite adaptabilité à un fonctionnement semi-automatique.

## Revendications

1. Appareil distributeur de matériau d'essuyage destiné notamment à l'essuyage des mains et papier toilette, du type comprenant un carter (2) autorisant, par ses ailes latérales profilées, le positionnement d'une bobine d'alimentation en matériau d'essuyage, d'un tambour (4) recevant une lame de coupe (5) articulée et d'un moyen presseur et de mise en tension du papier, ainsi qu'un capot de protection (8) de l'ensemble des mécanismes, la bande de papier tirée venant en appui sur le tambour en étant guidée à l'arrière de celui-ci en vue de sa coupe,
caractérisé :
en ce que le tambour (4) réalisé monobloc comprend un arbre (4.1) autour duquel est disposée une pluralité de disques (4.3) adjacents et parallèles comprenant des disques intermédiaires (4.3.2 - 4.3.3 - 4.3.4 - 4.3.5 - 4.3.6) de même configuration servant d'appui à la bande de papier tiré, et présentant sur leur périphérie une échancrure pour le positionnement et le logement de la lame de coupe en position repos, ledit arbre recevant un premier disque d'extrémité avant (4.3.1) et un second disque d'extrémité arrière (4.3.7) autorisant le positionnement et l'articulation de la lame de coupe,
et en ce que le disque d'extrémité arrière est agencé avec un moyen (4.5) définissant une chambre intérieure pour la réception d'un moyen (7) à crémaillère s'adaptant à position fixe sur l'aile en regard du carter,
et en ce que la lame de coupe (5) est agencée à une extrémité en regard du moyen (7) avec un talon (9) profilé comprenant une pluralité de dents formant une crémaillère complémentaire susceptible de coopérer, lors de la rotation du tambour, avec une pluralité de dents (7.3) constituant une crémaillère fixe formée sur le moyen (7),
et en ce que un moyen de butée (10) assure, après la rotation partielle du tambour en vue de l'opération de coupe de la bande de papier, le réengagement de ladite lame de coupe selon une trajectoire opposée au sens de rotation du tambour, dans les échancrures formées sur ce dernier, pendant la rotation complémentaire du tambour en vue de la présentation pour un nouveau cycle opératoire,
et en ce que la mise en rotation du tambour est obtenue à l'aide d'un moyen (6) assurant l'alimentation de la bande de papier vers le tambour et sa mise en tension par un fonctionnement semi-automatique,
et en ce qu'il comprend un dispositif de manoeuvre (40-6.5) permettant la sortie du matériau d'essuyage de l'appareil en vue de sa saisie et traction par l'utilisateur.

2. Appareil distributeur selon la revendication 1, caractérisé en ce que le disque d'extrémité arrière (4.3.7) formé sur le tambour présente une collerette définissant une chambre intérieure (4.5.1) pour la réception du moyen (7) à position fixe, ladite collerette présentant une section coupée transversalement autorisant son accès à l'intérieur pour permettre l'engrènement des dents formées sur le moyen (7) et le talon (9), ledit moyen (7) étant conçu sous forme d'une couronne (7.1) présentant du côté extérieur des plots de centrage sur l'aile en regard du carter, l'autre face de la couronne étant conformée avec un bossage (7.2) semi-circulaire se prolongeant par une pluralité de dents (7.3) définissant la crémaillère.

3. Appareil distributeur selon la revendication 2, caractérisé en ce que l'ensemble des dents (7.3) formé sur le moyen (7) comprend un premier groupe de dents (7.3a) à profil constant et un deuxième groupe de dents suivantes (7.3b) à profil progressif, la dernière dent de hauteur plus importante assurant une double fonction d'échappement de la lame de coupe en vue d'une bonne pénétration dans la bande de papier tirée et d'un moyen de butée anti-retour lorsque la lame de coupe a échappé aux dents (7.3) précitées pour suivre le pourtour curviligne du bossage (7.2) formé sur le moyen (7) jusqu'à sa forme semi-circulaire à l'opposé des dents, en vue d'un autre cycle opératoire.

4. Appareil distributeur selon la revendication 3, caractérisé en ce que le bossage semi-circulaire (7.2) est prolongé à l'opposé de la dentelure par un épaulement (7.4) susceptible de constituer un moyen de freinage et de blocage par le contact en position de certaines parties du talon associé à la lame de coupe avec ledit épaulement.

5. Appareil distributeur selon l'une quelconque des revendications 1 à 4, caractérisé en ce que la lame (5) est réalisée en matière plastique monobloc et comprend une tige support (5.1) dont les extrémités formant doigt (5.2) s'engagent sur les disques d'extrémité du tambour, ladite lame comprenant des dents (5.3) profilées en triangulations successives,
et en ce que la lame présente à une extrémité en regard du moyen (7) une pièce formant talon (9) présentant une partie arrière (9.1) en triangulation avec un angle de jointement arrondi et deux bordures curvilignes (9.3 - 9.4) débouchant vers la partie la plus large du talon conformée avec une pluralité de dents (9.5) formant crémaillère, ladite pièce formant talon étant solidaire de l'axe de la lame dans une position excentrée, les dents étant alors en éloignement progressif par rapport à l'axe de la lame.

6. Appareil distributeur selon les revendications 3 et 5 ensemble, caractérisé en ce que la dent la plus longue du moyen (7) coopère avec la première dent formée sur le talon (9) tandis que la première dent du moyen (7) coopère avec la dent la plus excentrée du moyen (9).

7. Appareil distributeur selon la revendication 5, caractérisé en ce que les dents (5.3) de la partie coupante de la lame ont un profil incurvé vers le bas, leur face intérieure présentant une concavité formant siège (5.4) et zone d'appui de la partie de matériau coupée.

8. Appareil distributeur selon les revendications 1 à 5, caractérisé en ce que le carter mural (2) présente, sur sa paroi horizontale près de l'aile latérale en regard des moyens (7 et 9) à crémaillère, une butée profilée (10) à profil curviligne formant rampe assurant, après opération de coupe de la bande de papier, l'appui du talon (9) associé à la lame, et le pivotement et le déplacement dudit talon entraînant celui de la lame de coupe dans son logement formé par les échancrures établies sur les disques intermédiaires du tambour.

9. Appareil distributeur selon les revendications 2 et 8 ensemble, caractérisé en ce que le disque d'extrémité arrière (4.3.7) formé sur le tambour présente une languette flexible située à l'opposé de l'axe de rotation de la lame de coupe et en léger débordement extérieur par rapport à la périphérie du disque, ladite languette constituant, selon la rotation du tambour, un second moyen de butée anti-retour venant en contact avec la butée (10) formée sur le carter.

10. Appareil distributeur selon l'une quelconque des revendications 1 à 7, caractérisé en ce que la lame de coupe (5) est logée dans les échancrures formées sur les disques intermédiaires du tambour, dans une position telle qu'en début de cycle opératoire, les dents de la lame ne débordent pas du tambour avec un espace de quelques millimètres,
et en ce que lors de l'engrènement de la première dent des moyens (7 et 9), lesdites dents se trouvent dans le plan formé entre l'axe de la lame et l'axe du tambour.

11. Appareil distributeur selon l'une quelconque des revendications 1 à 10, caractérisé en ce que la trajectoire de la lame de coupe (5) est remarquable :
en ce qu'en début de cycle, la lame est disposée à l'intérieur des échancrures des disques du tambour en laissant un espace de quelques millimètres par rapport à la génératrice formée par les disques intermédiaires du tambour,
en ce que en début de cycle la rotation du tambour, sous l'action des moyens (7 et 9) provoque un déplacement de la lame de quelques millimètres de sorte que lorsque la première dent de chaque moyen (7 et 9) a engrené, lesdites dents se situent dans le plan défini par l'axe de la lame et l'axe du tambour,
et en ce que la rotation progressive du tambour fait sortir la lame (5) par l'action d'engrènement des dents des crémaillères, la sortie de la lame s'effectuant à l'arrière de l'appareil,
et en ce que la sortie totale de la lame correspond à l'échappement et l'engrènement des deux dernières dents entre elles des crémaillères,
et en ce que, après échappement des dentures entre elles des crémaillères, la lame reste en position "sortie", la pièce formant talon n'étant plus en contact avec le moyen (7) à position fixe,
et en ce que la rentrée de la lame s'effectue après mise en butée et contact du talon (9) de la lame de coupe avec la butée curviligne (10) formée sur le carter, entraînant par un effet inverse au sens de rotation du tambour le basculement et la rentrée de la lame dans les échancrures formées sur les disques du tambour,
et en ce que le talon (9) contourne le bossage (7.2) formé sur le moyen (7) pour présenter dans un nouveau cycle opératoire la lame de coupe.

12. Appareil distributeur selon la revendication 1, et l'une quelconque des revendications 2 à 11, caractérisé en ce qu'il comprend un moyen (6) assurant l'alimentation de la bande de matériau et sa mise en tension, ledit moyen (6) comprenant un arbre (6.1) présentant à ses extrémités des doigts de centrage pour s'encliqueter entre les ailes latérales (2.1) du carter,
et en ce que ledit arbre (6.1) vient en appui sur les disques intermédiaires formés sur le tambour,
et en ce que ledit moyen (6) présente, à une extrémité, un disque (6.4) de grande dimension formant volant de manoeuvre.

13. Appareil distributeur selon la revendication 12, caractérisé en ce que ledit arbre (6.1) est agencé avec une pluralité de disques (6.3) monobloc, certains des disques venant en appui contre le tambour et d'autres disques intercalaires contribuant à la pression du papier.

14. Appareil distributeur selon la revendication 12, caractérisé en ce que le disque (6.4) est positionné entre les disques d'extrémité du tambour et l'aile en regard du carter, ledit disque présentant un épaulement cylindrique cranté (6.4.1)pour coopérer avec le disque sousjacent du tambour également cranté pour assurer la mise en rotation de l'ensemble par une commande manuel préalable de l'utilisateur.

15. Appareil distributeur selon la revendication 12, caractérisé en ce que l'arbre (6.1) du moyen (6) comprend à son autre extrémité en regard du talon (9) de la lame un disque complémentaire (11) faisant office de butée et de guide dudit talon pour provoquer la rentrée à nouveau de la lame dans les échancrures formées sur le tambour, en vue de la présentation de la lame pour un nouveau cycle opératoire.

16. Appareil distributeur selon l'une quelconque des revendications 1 à 15, caractérisé en ce que le carter (2) est réalisé monobloc et comprend une plaque de fond (2.2) avec des ailes latérales (2.1a - 2.1b) formant dans leur partie supérieure des saillies en triangulations (2.3) présentant directement des embouts (2.4) de réception de la bobine, les ailes présentant, dans leur partie basse, une pluralité d'ouvertures pour la réception du tambour du moyen (7) à position fixe et du moyen (6) d'alimentation de la bande de papier, ladite partie basse présentant une ligne de découpe (2.1d) donnant une flexibilité pour le montage des moyens précités, et assurant une légère déformation pour accompagner les mouvements de mise en pression du papier sur le tambour, ledit carter présentant une paroi horizontale recevant un arceau (2.8) en forme de col de cygne, disposé en regard du tambour, et autorisant le guidage de la bande de papier.

17. Appareil distributeur selon l'une quelconque des revendications 1 à 16, caractérisé en ce que le capot de protection (8) présente, dans sa partie de fond, une paroi (8.2) en regard de la paroi de fond horizontale du carter, en définissant une fente de passage de la bande de papier, et en ce qu'une pluralité de saillies parallèles (8.4) est formée dans ladite partie de fond du capot pour venir en regard des disques intermédiaires du tambour, en vue de pénétrer dans des échancrures (5.5) formées sur la lame de coupe, et dans les parties de fond des dentures de la lame de coupe pour assurer un meilleur guidage du papier.

18. Appareil distributeur, selon la revendication 1, caractérisé en ce qu'il comprend un moyen de manoeuvre (6.5) permettant la sortie du matériau d'essuyage de l'appareil en vue de sa saisie et traction par l'utilisateur, sous l'action d'appui de l'avant-bras de l'utilisateur sur ledit moyen, à l'exclusion des mains, ledit tambour (4) et ledit moyen (6.5) étant établis pour contrôler et assurer une rotation dans un seul sens, le tambour étant agencé avec un moyen complémentaire (34 - 35) en saillie (34) susceptible de coopérer avec le moyen presseur (6) pour faciliter le détachement du morceau de bande de matériau découpé,
et en ce que le moyen de manoeuvre (6.5) est défini par le volant en débordement du moyen presseur (6), en présentant une section polygonale avec une alternance de cavités (6.6) et de formes en saillies, autorisant le positionnement de l'avant-bras.

19. Appareil, selon la revendication 1, caractérisé en ce que le capot (8) présente sur sa face intérieure (8.1), une saillie horizontale (8.2) autorisant le pré-positionnement de la bande de papier entre le moyen presseur (6) et le tambour (4) en s'ajustant au plus près dans l'espace d'introduction de la bande de papier entre le moyen presseur (6) et le tambour (4).

20. Appareil, selon la revendication 18, caractérisé en ce que l'un des disques du tambour, et en particulier le disque d'extrémité, présente un moyen (34) sous forme de bossages, assurant une mise en tension provisoire de la bande de papier par pressage avec le moyen (6).

21. Appareil, selon la revendication 18, caractérisé en ce que la mise en rotation du tambour et du moyen (6) s'effectue par deux disques dentelés formés respectivement sur le tambour et le moyen (6) près de l'une de leurs extrémités, l'une (35) des dents formées sur le disque du tambour étant de longueur plus importante pour assurer une mise en tension du papier en vue de son déchirement.

22. Appareil distributeur, selon la revendication 1, caractérisé en ce qu'il comprend un dispositif (40) autorisant la sortie préalable de la bande de papier, hors de l'appareil, en vue de sa préhension et sa traction par l'utilisateur, ledit dispositif profilé monobloc et coudé à deux branches, présentant une partie levier (41) en débordement extérieur de l'appareil, et un prolongement formant bras (42) à l'intérieur de l'appareil, assurant la mise en rotation partielle du tambour, ledit bras présentant à son extrémité avant une forme en secteur dentelé (42.1) et une forme en nervurage (42.2) pour coopérer respectivement avec une crémaillère (44) et une came profilée en "S" (48) disposée sur l'axe du tambour (4).

23. Appareil, selon la revendication 22, caractérisé en ce que la partie lever (41) et la partie bras (42) du dispositif sont reliés par une zone coudée (43), en définissant un intervalle (45) permettant le passage de la paroi latérale correspondante du carter, ledit carter présentant à l'arrière une ouverture de passage (46) de la partie coudée du dispositif, et en ce que ledit dispositif est articulé, par sa partie coudée, entre la paroi latérale du carter et un flasque rapporté (47) disposé en regard pour constituer une forme en chape.

24. Appareil, selon la revendication 23, caractérisé en ce que ledit levier (41) présente, dans sa partie arrière, un prolongement perpendiculaire formant coude (43.1) sensiblement horizontal, avec lui-même un prolongement vertical (43.2) définissant la zone d'articulation (43.3) du dispositif, ladite zone comprenant des pots de centrage (43.4) opposés s'engageant dans les ouvertures formées sur la paroi latérale du carter et sur le flasque précité.

25. Appareil, selon l'une quelconque des revendications 22 à 24, caractérisé en ce que l'extrémité avant du bras (42) présente un secteur angulaire dentelé (42.3) de denture égale, ainsi qu'avec une dent d'extrémité (42.4) située dans le même plan que la partie rampe, et en ce que dans l'épaisseur d'extrémité dudit bras adjacente au secteur dentelé, est réalisé un nervurage (42.2) de grande longueur disposé dans un plan incliné par rapport au secteur dentelé (42.3), ledit nervurage définissant sur sa partie de devant en forme de bec (42.6) coopérant avec les formes complémentaires de la came (48) disposée sur l'axe du tambour.

26. Appareil, selon la revendication 25, caractérisé en ce que la came (48) présente un profil en "S" aplati avec une première demi-partie (48.1) semi-circulaire, contre laquelle est positionné fixement la crémaillère (44), et une seconde partie (48.2) semi-elliptique disposée opposée, la jonction des deux demi parties circulaire et elliptique étant établie par un profil rectiligne (48.3) d'un côté, et un profil curviligne (48.4) de l'autre côté, formant rampe, et coopérant avec la forme en bec (42.6) établie sur le nervurage (42.2) du bras.

27. Appareil, selon la revendication 26, caractérisé en ce qu'une butée (49) est fixée sur la paroi latérale du carter pour limiter le mouvement du dispositif (40).

28. Appareil distributeur, selon la revendication 13, caractérisé en ce que le moyen (6) d'alimentation de la bande de matériau vers le tambour est agencé avec une pluralité de disques complémentaires (6.5) disposés de part et d'autre des disques (6.3) en contact avec les disques (4.3) du tambour, les disques (6.5) ayant un diamètre (D1) sensiblement supérieur au diamètre (D2) du disque (6.3) pour entraîner une légère pénétration du matériau dans les intervalles formées entre les disques successifs du tambour, et en ce que les disques (6.3) ont un diamètre décroissant à partir du disque central médian, en assurant une flexibilité dudit moyen (6) par rapport aux ailes latérales support du carter.

29. Appareil, selon la revendication 28, caractérisé en ce que le tambour est agencé sur son arbre entre certains disques (4.3) avec des échancrures ou zone d'affaiblissement (4.6) lui conférant une flexibilité.

30. Appareil, selon la revendication 28, caractérisé en ce que le tambour comprend des disques complémentaires (4.8) disposés entre les disques (4.3) en formant des zones en saillies (4.9) par rapport à la génératrice tangentielle des disques (4.3), lesdites zones en saillies étant adjacentes aux échancrures (4.4) réceptrices du support de lame de coupe et améliorant la sortie du papier à l'extrémité inférieure du capot.

31. Appareil, selon la revendication 28, caractérisé en ce que le moyen (6) de pression, de mise en tension et d'alimentation du papier présente à son extrémité un disque de grande largeur (6.6) avec une gorge intérieure (6.6.1) permettant la réception et le guidage du disque (4.3) en regard formé sur le tambour et permettant l'entraînement du moyen (6) sous l'effet de mise en rotation du tambour.

32. Appareil, selon la revendication 28, caractérisé en ce que sur le secteur denté (9) associé au porte-lame et coopérant avec le moyen à crémaillère (7) est disposée une butée (52) anti -basculement venant en appui contre le disque d'extrémité (4.3) du tambour.

33. Appareil, selon la revendication 13, caractérisé en ce que certains des disques du tambour et/ou de l'élément presseur sont agencés avec des joncs amortisseurs de bruit.

## Claims

1. Dispensing machine for wipe material intended, in particular, for wiping the hands and toilet paper of the type comprising a housing (2) which allows, through its shaped lateral sides, the positioning of a take-off reel of wipe material, a drum (4) accommodating a hinged cutting blade (5) and means of pressing and tensioning the paper as well as a protective cover (8) enclosing all the mechanisms, the pulled strip of paper being pressed against the drum and guided at the rear of the drum so that it can be cut,
characterised:
in that the drum (4) is of one-piece construction and comprises a shaft (4.1) around which a plurality of adjacent, parallel discs (4.3) are arranged comprising intermediate discs (4.3.2-4.3.3-4.3.4-4.3.5-4.3.6) of the same configuration used to support the strip of pulled paper and having scalloping around their periphery for positioning and accommodating the cutting blade in the idle position, said shaft accommodating a first front end disc (4.3.1) and a second back end disc (4.3.7) allowing positioning and hinging of the cutting blade,
and in that the back end disc is devised with means (4.5) defining an internal chamber to accommodate a rack gear (7) which adapts itself to a fixed position on the opposite side of the housing,
and in that the cutting blade (5) is devised with one end opposite means (7) with a shaped heel (9) comprising a plurality of teeth forming a matching rack gear capable of cooperating, during rotation of the drum, with a plurality of teeth (7.3) constituting a fixed rack gear formed on means (7),
and in that means of limit stopping (10) ensures, after partial rotation of the drum with a view to cutting the strip of paper, reengagement of said cutting blade in a trajectory opposite to the direction of rotation of the drum into the scallopings formed on the latter, during additional rotation of the drum in order to present it for a new operating cycle,
and in that rotation of the drum is obtained by means (6) which ensures feeding of the strip of paper to the drum and its tensioning by semiautomatic operation,
and in that it comprises an operating device (40-6.5) allowing ejection of the wipe material from the machine so that it can be grasped and pulled by the user.

2. Dispensing machine as claimed in claim 1 characterised in that the back end disc (4.3.7) formed on the drum has a collar defining an internal chamber (4.5.1) to accommodate fixed-position means (7), said collar having a transverse cut section allowing its internal access to allow meshing of the teeth formed on means (7) and heel (9), said means (7) being designed in the form of ring gear (7.1) having centring studs on its outer surface on the side opposite the housing, the other face of the ring gear being shaped with a semicircular hump (7.2) that extends as a plurality of teeth (7.3) forming the rack gear.

3. Dispensing machine as claimed in claim 2 characterised in that all the teeth (7.3) formed on means (7) comprises a first group of teeth (7.3a) with a constant profile and a second group of teeth (7.3b) with a progressive profile, the last, highest tooth fulfilling the dual function of releasing the cutting blade to allow good penetration into the pulled strip of paper and a means of non-return limit stopping when the cutting blade escapes from above-mentioned teeth (7.3) in order to follow the curved circumference of hump (7.2) formed on means (7) as far as its semicircular shape opposing the teeth with a view to a new operating cycle.

4. Dispensing machine as claimed in claim 3 characterised in that the semicircular hump (7.2) extends in opposition to the tooth pattern as a shoulder (7.4) capable of constituting a means of braking and blocking certain parts of the heel associated with the cutting blade through contact in position with said shoulder.

5. Dispensing machine as claimed in any of claims 1 to 4 characterised in that blade (5) is a one-piece construction made of plastic and comprises a support rod (5.1) of which the ends form a finger (5.2) which engages in the end discs of the drum, said blade comprising teeth (5.3) with successive triangular profiles,
and in that the blade has, at one end opposite means (7), a heel-shaped part (9) having a triangulated back part (9.1) with a rounded mating bracket and two curved rims (9.3-9.4) opening out to the widest part of the heel which is shaped with a plurality of teeth (9.5) forming rack gear, said heel-shaped part being physically joined to the axis of the blade in an off-centre position, the teeth then gradually becoming more distant from the axis of the blade.

6. Dispensing machine as claimed in claims 3 and 5 characterised in that the longest tooth of means (7) cooperates with the first tooth formed on heel (9) whereas the first tooth of means (7) cooperates with the most off-centred tooth of means (9).

7. Dispensing machine as claimed in claim 5 characterised in that the teeth (5.3) of the cutting part of the blade have a downward curve, their inner face being concave and forming a seat (5.4) and support area for that part of the material that is cut.

8. Dispensing machine as claimed in claims 1 to 5 characterised in that the wall-mounted housing (2) has, on its horizontal wall near the lateral side opposite rack-gear means (7 and 9), a shaped limit stop (10) with a curved profile forming a ramp which provides, after the operation to cut the strip of paper, support for heel (9) associated with the blade and swivelling and displacement of said heel resulting in displacement of the cutting blade into its recess formed by scallopings on the intermediate discs of the drum.

9. Dispensing machine as claimed in claims 2 and 8 characterised in that the back end disc (4.3.7) formed on the drum has a flexible tongue situated opposite the axis of rotation of the cutting blade and slightly projecting externally relative to the periphery of the disc, said tongue constituting, as the drum rotates, a second means of non-return limit stopping that comes into contact with the limit stop (10) formed on the housing.

10. Dispensing machine as claimed in any of claims 1 to 7 characterised in that the cutting blade (5) is accommodated in scallopings formed on the intermediate discs of the drum in a position so that, at the start of an operating cycle, the teeth of the blade do not project beyond the drum with a gap of several millimetres,
and in that when the first tooth of means (7 and 9) mesh, said teeth are in the plane formed between the axis of the blade and the axis of the drum.

11. Dispensing machine as claimed in any of claims 1 to 10 characterised in that the trajectory of the cutting blade (5) is distinctive:
in that, at the start of a cycle, the blade is located inside the scallopings on the discs of the drum leaving a gap of several millimetres with respect to the generating line formed by the intermediate discs of the drum,
and in that, at the start of a rotation cycle of the drum, the action of means (7 and 9) causes displacement of the blade by several millimetres so that when the first tooth of each means (7 and 9) has meshed, said teeth are in the plane defined by the axis of the blade and the axis of the drum,
and in that progressive rotation of the drum extends blade (5) by the action of meshing the teeth of the rack gears, the blade being extended towards the rear of the machine,
and in that complete extension of the blade corresponds to escape and meshing of the last two teeth of the rack gears with each other,
and in that, after the teeth of the rack gears have unmeshed from each other, the blade remains in the "extended" position, the heel-shaped part no longer being in contact with fixed-position means (7),
and in that retraction of the blade takes place after heel (9) of the cutting blade is limit stopped and comes into contact with curved limit stop (10) formed on the housing, causing swivelling and retraction of the blade into the scallopings formed on the discs of the drum by an action that is opposite to the direction of rotation of the drum,
and in that heel (9) goes round hump (7.2) formed on means (7) in order to present the cutting blade for a new operating cycle.

12. Dispensing machine as claimed in claim 1 and any of claims 2 to 11 characterised in that it comprises means (6) to ensure feeding of the strip of material and its tensioning, said means (6) comprising a shaft (6.1) having, at each of its ends, centring fingers that click in between the lateral sides (2.1) of the housing,
and in that said shaft (6.1) comes into contact with the intermediate discs formed on the drum,
and in that said means (6) has, at one end, a large-sized disc (6.4) forming an operating handwheel.

13. Dispensing machine as claimed in claim 12 characterised in that said shaft (6.1) is devised with a plurality of one-piece discs (6.3), some of the discs coming into contact against the drum and other intermediate discs contributing towards the pressure exerted on the paper.

14. Dispensing machine as claimed in claim 12 characterised in that disc (6.4) is positioned between the end discs of the drum and the opposite side of the housing, said disc having a notched cylindrical shoulder (6.4.1) in order to cooperate with the subjacent disc of the drum which is also notched in order to ensure rotation of the assembly by means of a prior manual control action of the user.

15. Dispensing machine as claimed in claim 12 characterised in that the shaft (6.1) of means (6) comprises, at its other end opposite the heel (9) of the blade, an additional disc (11) acting as a limit stop and guide for said heel in order to cause repeated retraction of the blade into the scallopings formed on the drum with a view to presenting the blade for a new operating cycle.

16. Dispensing machine as claimed in any of claims 1 to 15 characterised in that the housing (2) is a one-piece unit made of plastic and comprises a bottom plate (2.2) having lateral sides (2.1a-2.1b) shaped so that their upper parts form triangulated projections (2.3) with directly moulded-on end fittings (2.4) allowing mounting of the reel, the lower part of the sides having a plurality of openings to accommodate the drum of fixed-position means (7) and means (6) of feeding the strip of paper, said lower part having a cutout line (2.1d) giving flexibility for mounting the above-mentioned means and ensuring slight deformation to make allowance for movements to press the paper against the drum, said housing having a horizontal wall accommodating a gooseneck shaped bow (2.8) placed opposite the drum and allowing guiding of the strip of paper.

17. Dispensing machine as claimed in any of claims 1 to 16 characterised in that the cover (8) has, on its bottom surface, a wall (8.2) opposite the horizontal bottom wall of the housing defining a slit providing clearance for the strip of paper and in that a plurality of parallel projections (8.4) is formed on said bottom part of the cover so that they are opposite the intermediate discs of the drum so that they protrude into the scallopings (5.5) formed on the cutting blade and into the bottom parts of the toothing on the cutting blade in order to ensure improved guiding of the paper.

18. Dispensing machine as claimed in claim 1 characterised in that it comprises a means of operating (6.5) used to eject the wipe material from the machine so that it can be gripped and pulled by the user, by the latter using the forearm to exert pressure on said means without using the hands, said drum (4) and said means (6.5) being devised to control and ensure rotation in a single direction, the drum being designed with an additional projecting (34) means (34-35) capable of cooperating with the pressure component (6) in order to facilitate detachment of the piece of cut strip of material,
and in that the means of operating (6.5) is defined by the handwheel protruding from the pressure component (6) by presenting a polygonal cross section with alternating cavities (6.6) and protruding shapes making it possible to position the forearm.

19. Machine as claimed in claim 1 characterised in that the cover (8) has, on its inside surface (8.1), a horizontal projection (8.2) allowing prepositioning of the strip of paper between pressure component (6) and drum (4) by finely adjusting the gap for threading the strip of paper between the pressure component (6) and drum (4).

20. Machine as claimed in claim 18 characterised in that one of the discs of the drum and, in particular, the end disc, has means (34) in the form of humps ensuring provisional tensioning of the strip of paper by pressing against means (6).

21. Machine as claimed in claim 18 characterised in that rotation of drum and means (6) is obtained by two toothed discs formed respectively on the drum and means (6) close to one of their ends, one (35) of the teeth formed on the disc of the drum being longer in order to ensure tensioning of the paper so that it can be torn.

22. Dispensing machine as claimed in claim 1 characterised in that it comprises a device (40) allowing the strip of paper to initially emerge from the machine so that it can be gripped and pulled by the user, said shaped one-piece bent two-leg device having a lever part (41) that protrudes externally from the machine and an extension forming an arm (42) inside the machine that ensures partial rotation of the drum, said arm having, at its front end, a toothed sector shape (42.1) and a ribbed shape (42.2) to cooperate respectively with a rack gear (44) and an "S" shaped cam (48) located on the axis of drum (4).

23. Machine as claimed in claim 22 characterised in that the lever part (41) and arm part (42) of the device are joined by a bent area (43) defining a space (45) allowing clearance for the corresponding lateral wall of the housing, said housing having an opening at its rear allowing clearance (46) for the bent part of the device
and in that said device is hinged, by its bent part, between the lateral wall of the housing and an end shield (47) separately mounted opposite to form a fork-joint.

24. Machine as claimed in claim 23 characterised in that the rear part of said lever (41) has a perpendicular extension forming a bend (43.1) that is essentially horizontal and itself has a vertical extension (43.2) defining the hinged area (43.3) of the device, said area comprising opposite centring studs (43.4) that fit into the openings formed on the lateral wall of the housing and on above-mentioned end shield.

25. Machine as claimed in any of claims 22 to 24 characterised in that the front end of arm (42) has a toothed angular sector (42.3) with equal toothing and with an end tooth (42.4) located in the same plane as the ramp part
and in that in the end thickness of said arm adjacent to the toothed sector there is a long rib (42.2) located in a plane that is inclined relative to the toothed sector (42.3), the forward part of said rib defining a nose (42.6) that cooperates with the matching shapes of the cam (48) located on the axis of the drum.

26. Machine as claimed in claim 25 characterised in that the cam (48) has a flattened "S" profile with a semicircular first part (48.1) against which rack gear (44) is placed in a fixed position and an opposite semi-elliptical second part (48.2), the joint between the two circular and elliptical half parts being established by a straight profile (48.3) on one side and a curved profile (48.4) on the other side forming a ramp and cooperating with the nose (42.6) on rib (42.2) of the arm.

27. Machine as claimed in claim 26 characterised in that a limit stop (49) is mounted on the lateral wall of the housing in order to limit the movement of device (40).

28. Dispensing machine as claimed in claim 13 characterised in that means (6) of feeding the strip of material to the drum is devised with a plurality of matching discs (6.5) arranged either side of discs (6.3) in contact with discs (4.3) of the drum, discs (6.5) having a diameter (D1) that is substantially larger than the diameter (D2) of disc (6.3) in order to cause slight penetration of the material into the gaps formed between the successive discs of the drum
and in that the discs (6.3) have a diameter which decreases from the middle central disc onwards to ensure flexibility of said means (6) relative to the lateral support sides of the housing.

29. Machine as claimed in claim 28 characterised in that the drum is made with scallopings or weakened areas (4.6) on its shaft between certain discs (4.3) to give it a certain degree of flexibility.

30. Machine as claimed in claim 28 characterised in that the drum comprises matching discs (4.8) placed between discs (4.3) forming areas that project (4.9) relative to the tangential generating line of discs (4.3), said projecting areas being adjacent to scallopings (4.4) which accommodate the cutting-blade support and improving the ejection of the paper at the lower end of the cover.

31. Machine as claimed in claim 28 characterised in that means (6) of applying pressure, tensioning and feeding the paper has, at its end, a large-width disc (6.6) with an internal throat (6.6.1) used to accommodate and guide disc (4.3) opposite formed on the drum and allowing said means (6) to be driven under the effect of rotation of the drum.

32. Machine as claimed in claim 28 characterised in that an anti-swivel limit stop (52) is placed on the toothed sector (9) associated with the blade holder and cooperating with rack gear (7) and that it comes into contact with the end disc (4.3) of the drum.

33. Machine as claimed in claim 13 characterised in that sound-absorbing retaining rings are fitted on some of the discs of the drum and/or of the pressure component.

## Patentansprüche

1. Gerät zum Abgeben von Papiertüchern, insbesondere zum Abtrocknen der Hände und als Toilettenpapier, nach Art der Systeme mit einem Gehäuse (2), in dessen seitliche Flügelteile eine Handtuchrolle eingesetzt werden kann, einer Trommel (4) für die Aufnahme eines gelenkig gelagerten Schneidmessers (5), einer Vorkehrung zum Andrücken und Spannen des Papiers und einer Schutzabdeckung (8) für sämtliche Mechanismen, wobei die gezogene Papierbahn auf der Trommel aufliegt und dabei gleichzeitig zum Abtrennen hinter die Trommel geführt wird,
dadurch gekennzeichnet, daß :
die einstückig ausgeführte Trommel (4) eine Welle (4.1) besitzt, um die herum mehrere aneinanderliegende und parallele Scheiben (4.3) mit Zwischenscheiben (4.3.2 - 4.3.3 - 4.3.4 - 4.3.5 - 4.3.6) gleicher Konfiguration angeordnet sind, die als Auflage für die gezogene Papierbahn dienen und an ihrem Rand einen bogenförmigen Ausschnitt für die Positionierung und den Sitz des Schneidmessers in Ruhestellung aufweisen, wobei die Welle am vorderen Ende eine erste Scheibe (4.3.1) und am hinteren Ende eine zweite Scheibe (4.3.7) aufnimmt, die die Positionierung und gelenkige Bewegung des Schneidmessers ermöglichen,
und daß das hintere Ende mit einer eine Innenkammer umschreibenden Einrichtung (4.5) für die Aufnahme einer Zahnstangenvorrichtung (7) ausgebildet ist, die sich in fester Stellung an das Flügelstück gegenüber dem Gehäuse anpaßt,
und daß das Schneidmesser (5) an einem Ende gegenüber der Vorrichtung (7) mit einem profilierten Absatz (9) ausgebildet ist, der mehrere Zähne besitzt, die eine ergänzende Zahnstange bilden, welche geeignet ist, bei der Drehung der Trommel mit mehreren Zähnen (7.3) zusammenzuwirken, die eine an der Vorrichtung (7) ausgeformte ortsfeste Zahnstange bilden,
und daß eine anschlagartige Vorrichtung (10) nach der teilweisen Umdrehung der Trommel zwecks Schneidvorgang der Papierbahn während der zusätzlichen Umdrehung der Trommel zur Vorlage für einen neuen Arbeitszyklus die Wiedereinführung des gesagten Schneidmessers in einer der Umlaufrichtung der Trommel entgegengesetzten Bahn in die in letzterer ausgebildeten bogenförmigen Ausschnitte gewährleistet,
und daß die Umlaufbewegung der Trommel mit Hilfe einer Vorrichtung (6) erzielt wird, die durch eine halbautomatische Funktionsweise für die Zufuhr der Papierbahn zur Trommel und deren Spannung sorgt,
und daß das Abgabegerät eine Bedienungsvorrichtung (40-6.5) für die Herausführung der Handtücher aus dem Gerät zwecks Ergreifen und Ziehen durch den Benutzer umfaßt.

2. Abgabegerät nach Anspruch 1, dadurch gekennzeichnet, daß die an der Trommel ausgeformte Scheibe am hinteren Ende (4.3.7) einen Bund aufweist, der eine Innenkammer (4.5.1) für die Aufnahme der Vorrichtung (7) in ortsfester Stellung aufweist, wobei dieser Bund ein quer eingeschnittenes Teilstück aufweist, das den Zugang nach innen ermöglicht, damit sich die an der Vorrichtung (7) und am Absatz (9) ausgebildeten Zähne verzahnen können, wobei diese Vorrichtung (7) die Form eines Kranzes (7.1) besitzt, der an der Außenseite auf dem Flügelstück gegenüber dem Gehäuse Zentrierstifte aufweist, während die andere Seite des Kranzes mit einem halbkreisförmigen Vorsprung (7.2) ausgebildet ist, der durch mehrere Zähne (7.3) verlängert wird, welche die Zahnstange bilden.

3. Abgabegerät nach Anspruch 2, dadurch gekennzeichnet, daß die Gesamtheit der an der Vorrichtung (7) ausgebildeten Zähne (7.3) eine erste Zahngruppe (7.3a) mit konstantem Profil und eine zweite Gruppe aufeinanderfolgender Zähne (7.3b) mit zunehmendem Profil umfaßt, wobei der letzte, deutlich höhere Zahn eine doppelte Funktion erfüllt: Auslaß das Schneidmessers im Hinblick auf das richtige Eindringen in die gezogene Papierbahn und Rücklaufsperre, wenn das Schneidmesser aus den vorgenannten Zähnen (7.3) herausgesprungen ist, um zwecks eines neuen Arbeitszyklus dem kurvenförmigen Umfang des auf der Vorrichtung (7) ausgebildeten Vorsprungs (7.2) bis zu dessen halbkreisartiger Form auf der den Zähnen gegenüberliegenden Seite zu folgen.

4. Abgabegerät nach Anspruch 3, dadurch gekennzeichnet, daß der halbkreisförmige Vorsprung (7.2) auf der Gegenseite der Zahnung durch ein Schulterstück (7.4) verlängert wird, das geeignet ist, durch den Positionskontakt bestimmter Teile des mit dem Schneidmesser verbundenen Absatzes mit eben diesem Schulterstück eine Brems- und Sperrvorrichtung zu bilden.

5. Abgabegerät nach Anspruch 1, 2, 3 oder 4, dadurch gekennzeichnet, daß das Messer (5) aus einem einstückigen Kunststoffmaterial besteht und einen Halteschaft (5.1) besitzt, dessen stiftbildende Enden (5.2) in die Trommelendscheiben greifen, wobei das Messer profilierte Zähne (5.3) in aufeinanderfolgender Dreiecksform besitzt,
und daß das Messer an einem Ende gegenüber der Vorrichtung (7) ein einen Absatz bildendes Teil (9) aufweist, das einen hinteren dreieckigen Teil (9.1) mit einem abgerundeten Verbindungswinkel und zwei kurvenförmigen Rändern (9.3 - 9.4) besitzt, die zum breitesten Teil des Absatzes hin münden, welcher mit mehreren, eine Zahnstange bildenden Zähnen ausgebildet ist, wobei das absatzbildende Teil mit der Achse des Messers in einer außermittigen Position fest verbunden ist und die Zähne einen zunehmend größeren Abstand gegenüber der Messerachse aufweisen.

6. Abgabegerät nach den Ansprüchen 3 und 5, dadurch gekennzeichnet, daß der längste Zahn der Vorrichtung (7) mit dem ersten, am Absatz (9) ausgebildeten Zahn zusammenwirkt, während der erste Zahn der Vorrichtung (7) mit dem exzentrischsten Zahn der Vorrichtung (9) zusammenwirkt.

7. Abgabegerät nach Anspruch 5, dadurch gekennzeichnet, daß die Zähne (5.3) des schneidenden Teils des Messers ein nach unten gekrümmtes Profil besitzen, wobei ihre Innenfläche eine Einbuchtung als Sitz (5.4) und Auflagefläche des abgeschnittenen Materialteils aufweist.

8. Abgabegerät nach Anspruch 1, 2, 3, 4 oder 5, dadurch gekennzeichnet, daß das Wandgehäuse (2) am waagrechten Wandteil in der Nähe des Seitenflügels gegenüber den Zahnstangenvorrichtungen (7 und 9) einen rampenbildenden, kurvenförmig profilierten Anschlag (10) aufweist, der nach dem Schneidvorgang der Papierbahn für den Andruck des mit dem Messer verbundenden Absatzes (9) sorgt, wobei die Schwenkbewegung und Verlagerung des Absatzes die Bewegung des Schneidmessers in seinen Sitz bewirkt, der durch die bogenförmigen Ausschnitte an den Zwischenscheiben der Trommel gebildet wird.

9. Abgabegerät nach den Ansprüchen 2 und 8, dadurch gekennzeichnet, daß die an der Trommel ausgebildete hintere Endscheibe (4.3.7) eine flexible Zunge aufweist, die der Drehachse des Schneidmessers gegenüberliegt und im Verhältnis zum Scheibenrand außen geringfügig vorsteht, wobei diese Zunge je nach Drehung der Trommel eine zweite Rücklaufsperrvorrichtung bildet, die mit dem am Gehäuse ausgebildeten Anschlag (10) in Kontakt kommt.

10. Abgabegerät nach Anspruch 1, 2, 3, 4, 5, 6 oder 7, dadurch gekennzeichnet, daß das Schneidmesser (5) in den an den Zwischenscheiben der Trommel ausgebildeten bogenförmigen Ausschnitten so positioniert ist, daß die Zähne des Messers bei Beginn des Arbeitszyklus nicht um einige Millimeter aus der Trommel herausragen,
und daß sich die Zähne beim Verzahnen des ersten Zahnes der Vorrichtungen (7 und 9) in der zwischen der Messerachse und der Trommelachse gebildeten Ebene befinden.

11. Abgabegerät nach einem der vorhergehenden Ansprüche, wobei der Bewegungsverlauf des Schneidmessers (5) dadurch gekennzeichnet ist:
daß das Messer bei Zyklusbeginn innerhalb der bogenförmigen Ausschnitte der Trommelscheiben angeordnet ist und dabei gegenüber der von den Zwischenscheiben des Trommels gebildeten Mantellinie einen Raum von einigen Millimetern freiläßt,
und daß bei Zyklusbeginn die Drehung der Trommel unter Einwirkung der Vorrichtungen (7 und 9) ein Verschieben des Messers um einige Millimeter bewirkt, so daß die besagten Zähne beim Eingreifen des ersten Zahnes der jeweiligen Vorrichtung (7 und 9) in der von der Messerachse und der Trommelachse beschriebenen Ebene liegen,
und daß die allmähliche Umdrehung der Trommel durch das Eingreifen der Zahnstangenzähne das Messer (5) hervortreten läßt, wobei das Hervortreten des Messers an der Rückseite des Gerätes erfolgt,
und daß das vollständige Heraustreten des Messers dem Herauslassen und Verzahnen der beiden letzten Zähne der Zahnstangen miteinander entspricht,
und daß das Messer nach dem Lösen der Zahnstangenverzahnungen untereinander in "herausgetretener" Position verbleibt, wobei das absatzbildende Teil nicht mehr mit der ortsfesten Vorrichtung (7) in Kontakt steht,
und daß das Einziehen des Messers nach dem Anschlagen und Berühren des Absatzes (9) des Schneidmessers mit dem am Gehäuse ausgebildeten kurvenförmigen Anschlag (10) erfolgt, wobei durch einen der Umlaufrichtung der Trommel entgegengesetzten Effekt das Kippen und Einziehen des Messers in die bogenförmigen Ausschnitte an den Scheiben der Trommel bewirkt wird,
und daß der Absatz (9) den an der Vorrichtung (7) ausgebildeten Vorsprung (7.2) umgeht, um das Schneidmesser für einen neuen Arbeitszyklus bereitzustellen.

12. Abgabegerät nach Anspruch 1 und einem der vorhergehenden Ansprüche, dadurch gekennzeichnet, daß das Gerät eine Vorrichtung (6) für die Zuführung und Spannung der Materialbahn besitzt, wobei diese Vorrichtung (6) eine Welle (6.1) umfaßt, die an ihren Enden Zentrierstifte für das Einrasten zwischen den seitlichen Flügeln (2.1) des Gehäuses aufweist,
und daß sich diese Welle (6.1) an den an der Trommel ausgebildeten Zwischenscheiben abstützt,
und daß die besagte Vorrichtung (6) an einem Ende eine großbemessene Scheibe (6.4) aufweist, die das Bedienungsrad bildet.

13. Abgabegerät nach Anspruch 12, dadurch gekennzeichnet, daß die Welle (6.1) mit mehreren einstückigen Scheiben (6.3) ausgebildet ist, wobei einige dieser Scheiben an der Trommel anliegen und andere dazwischenliegende Scheiben zum Andruck des Papiers beitragen.

14. Abgabegerät nach Anspruch 12, dadurch gekennzeichnet, daß die Scheibe (6.4) zwischen den Endscheiben der Trommel und dem Flügel gegenüber dem Gehäuse positioniert ist, wobei die Scheibe ein gezahntes zylindrisches Schulterstück (6.4.1) aufweist, um mit der ebenfalls gezahnten darunterliegenden Scheibe der Trommel zusammenzuwirken und nach vorheriger manueller Betätigung durch den Benutzer das gesamte System in Drehung zu versetzen.

15. Abgabegerät nach Anspruch 12, dadurch gekennzeichnet, daß die Welle (6.1) der Vorrichtung (6) am anderen Ende gegenüber dem Absatz (9) des Messers eine zusätzliche Scheibe (11) besitzt, die als Anschlag und Führung des Absatzes dient, um im Hinblick auf die Bereitstellung des Messers für einen neuen Arbeitszyklus das erneute Einziehen des Messers in die an der Trommel ausgebildeten bogenförmigen Ausschnitte zu bewirken.

16. Abgabegerät nach einem der vorhergehenden Ansprüche, dadurch gekennzeichnet, daß das Gehäuse (2) einstückig ausgeführt ist und eine Bodenplatte (2.2) mit seitlichen Flügelteilen (2.1a - 2.1b) besitzt, die in ihrem oberen Teil dreieckige Vorsprünge (2.3) bilden, die unmittelbar Aufsätze (2.4) für die Aufnahme der Rolle aufweisen, wobei die Flügel in ihrem unteren Teil mehrere Öffnungen für die Aufnahme der Trommel der Vorrichtung (7) in ortsfester Stellung und der Vorrichtung (6) für die Zuführung der Papierbahn besitzen, wobei dieser untere Teil eine Schneidlinie (2.1d) besitzt, die der Montage der vorgenannten Vorrichtungen Flexibilität verleiht und für eine leichte Verformung sorgt, um die Bewegungen für die Unterdrucksetzung des Papiers an der Trommel zu begleiten, wobei das Gehäuse ein waagrechtes Wandteil besitzt, das einen gegenüber der Trommel angebrachten schwanenhalsförmigen Bügel (2.8) aufnimmt und die Führung der Papierbahn ermöglicht.

17. Abgabegerät nach einem der vorhergehenden Ansprüche, dadurch gekennzeichnet, daß die Schutzabdeckung (8) im Bodenteil gegenüber der waagrechten Bodenplatte des Gehäuses ein Wandteil (8.2) aufweist und dabei einen Schlitz für die Durchführung der Papierbahn umschreibt, und daß im Bodenteil der Abdeckung mehrere parallel Vorsprünge (8.4) zur Positionierung gegenüber den Zwischenscheiben der Trommel ausgebildet sind, um in am Schneidmesser ausgeformte bogenförmige Ausschnitte (5.5) und in die Grundteile der Zahnungen des Schneidmessers einzudringen und damit eine bessere Führung des Papiers zu gewährleisten.

18. Abgabegerät nach Anspruch 1, dadurch gekennzeichnet, daß das Gerät eine Bedienungsvorrichtung (6.5) zum Herausführen des Handtuchmaterials aus dem Gerät umfaßt, um unter Druckeinwirkung des Unterarmes des Benutzers (mit Ausschluß der Hände) auf diese Vorrichtung vom Benutzer erfaßt und herausgezogen werden zu können, wobei die Trommel (4) und die besagte Vorrichtung (6.5) so ausgefertigt sind, um eine Drehung in einer einzigen Richtung zu kontrollieren und sicherzustellen, wobei die Trommel mit einer ergänzenden vorstehenden (34) Vorrichtung (34 - 35) ausgebildet ist, die geeignet ist, mit der Druckvorrichtung (6) zusammenzuwirken, um das Ablösen des abgetrennten Materialbahnstücks zu erleichtern,
und daß die Bedienungsvorrichtung (6.5) durch das aus der Druckvorrichtung (6) vorstehende Schwungrad gebildet wird, wobei es einen polygonalen Abschnitt mit wechselnden Vertiefungen (6.6) und Vorsprüngen aufweist, die das Positionieren des Unterarms ermöglichen.

19. Gerät nach Anspruch 1, dadurch gekennzeichnet, daß die Abdeckung (8) an der Innenseite (8.1) einen waagrechten Vorsprung (8.2) aufweist, der die Vorpositionierung der Papierbahn zwischen der Druckvorrichtung (6) und der Trommel (4) ermöglicht und sich dabei möglichst genau in den Raum für die Einführung der Papierbahn zwichen der Druckvorrichtung (6) und der Trommel (4) einpaßt.

20. Gerät nach Anspruch 18, dadurch gekennzeichnet, daß eine der Trommelscheiben - und insbesondere die Endscheibe - eine Vorrichtung (34) in Form von Buckeln aufweist, die eine vorläufige Spannung der Papierbahn durch Pressen mit der Vorrichtung (6) gewährleistet.

21. Gerät nach Anspruch 18, dadurch gekennzeichnet, daß die Umdrehung der Trommel und der Vorrichtung (6) durch zwei gezahnte Scheiben erfolgt, die jeweils an Trommel und Vorrichtung (6) in der Nähe eines der Endstücke ausgebildet sind, wobei einer (35) der an der Trommelscheibe ausgebildeten Zähne länger ist, um dafür zu sorgen, daß das Papier abreißfertig gespannt wird.

22. Abgabegerät nach Anspruch 1, dadurch gekennzeichnet, daß das Gerät eine Vorrichtung (40) zum vorherigen Herausführen der Papierbahn aus dem Gerät umfaßt, um vom Benutzer ergriffen und herausgezogen zu werden, wobei diese einstückige und zweischenklig abgewinkelte Vorrichtung einen außen aus dem Gerät vorstehenden Hebelteil (41) und eine armbildende Verlängerung (42) im Innern des Gerätes für die teilweise Umdrehung der Trommel aufweist, wobei der Arm an seinem vorderen Ende eine sektorartige gezahnte Form (42.1) und eine gerippte Form (42.2) aufweist, um mit einer Zahnstange (44) bzw. einer "S"-förmig profilierten, an der Achse der Trommel (4) angebrachten Nocke (48) zusammenzuwirken.

23. Gerät nach Anspruch 22, dadurch gekennzeichnet, daß der Hebelteil (41) und der Armteil (42) der Vorrichtung durch einen abgewinkelten Bereich (43) verbunden sind und dabei einen Zwischenraum (45) für die Durchführung der entsprechenden Seitenwand des Gehäuses bilden, wobei das Gehäuse auf der Rückseite eine Öffnung (46) für die Durchführung des abgewinkelten Teils der Vorrichtung aufweist,
und daß diese Vorrichtung durch den abgewinkelten Teil zwischen der Seitenwand des Gehäuses und einer gegenüber angebrachten angesetzten Platte (47) gelenkig gelagert ist, um eine haubenartige Form zu bilden.

24. Gerät nach Anspruch 23, dadurch gekennzeichnet, daß der Hebel (41) am hinteren Teil eine senkrechte Verlängerung aufweist, die einen ziemlich genau waagrechten Knick (43.1) bildet, der selbst eine senkrechte Verlängerung (43.2) besitzt, mit der der Gelenkbereich (43.3) der Vorrichtung definiert wird, wobei dieser Bereich einander gegenüberliegende Zentrierstifte (43.4) umfaßt, die in die an der Seitenwand des Gehäuses und an der vorgenannten Platte ausgebildeten Öffnungen eingeführt werden.

25. Gerät nach Anspruch 22, 23 und 24, dadurch gekennzeichnet, daß das vordere Ende des Armes (42) einen gezahnten Winkelsektor (42.3) mit gleichartiger Zahnung sowie mit einem auf der gleichen Ebene wie der Rampenteil liegenden Endzahn (42.4) aufweist,
und daß in der Materialdicke des an dem gezahnten Sektor anliegenden Armes eine sehr lange, gegenüber dem gezahnten Sektor (42.3) in einer schrägen Ebene verlaufende Rillung (42.2) ausgefertigt ist, die an ihrem vorderen Teil eine schnabelartige Form (42.6) beschreibt, welche mit den ergänzenden Formen der an der Trommelachse angeordneten Nocke (48) zusammenwirkt.

26. Gerät nach Anspruch 25, dadurch gekennzeichnet, daß die Nocke (48) ein abgeflachtes "S"-Profil mit einem ersten halbkreisförmigen Halbteil (48.1), an dem die Zahnstange (44) fest positioniert ist, und einen gegenüberliegenden halbelliptischen zweiten Teil (48.2) aufweist, wobei die Verbindung der beiden kreis- und ellipsenförmigen Halbteile auf der einen Seite durch ein geradliniges Profil (48.3) und auf der anderen Seite durch ein kurvenförmiges Profil hergestellt wird, das eine Rampe bildet und mit der schnabelartigen Form (42.6) auf der Rillung (42.2) des Arms zusammenwirkt.

27. Gerät nach Anspruch 26, dadurch gekennzeichnet, daß an der Seitenwand des Gehäuses ein Anschlag (49) befestigt ist, um die Bewegung der Vorrichtung (40) zu begrenzen.

28. Abgabegerät nach Anspruch 13, dadurch gekennzeichnet, daß die Zuführvorrichtung (6) der Materialbahn zur Trommel mit mehreren ergänzenden Scheiben (6.5) ausgebildet ist, die beiderseits der mit den Scheiben (4.3) der Trommel in Kontakt stehenden Scheiben (6.3) angeordnet sind, wobei die Scheiben (6.5) einen Durchmesser (D1) aufweisen, der deutlich größer ist als der Durchmesser (D2) der Scheibe (6.3), um ein mäßiges Eindringen des Materials in die Zwischenräume zwischen den aufeinanderfolgenden Scheiben der Trommel zu bewirken,
und daß die Scheiben (6.3) ausgehend von der zentralen Mittelscheibe einen abnehmenden Durchmesser besitzen, wodurch eine Flexibilität der Vorrichtung (6) gegenüber den seitlichen Stützflügeln des Gehäuses gewährleistet wird.

29. Gerät nach Anspruch 28, dadurch gekennzeichnet, daß die Trommel an der Welle zwischen bestimmten Scheiben (4.3) mit bogenförmigen Ausschnitten bzw. Dämpfungszonen (4.6) ausgebildet ist, die ihr eine gewisse Flexibilität verleihen.

30. Gerät nach Anspruch 28, dadurch gekennzeichnet, daß die Trommel ergänzende Scheiben (4.8) umfaßt, die zwischen den Scheiben (4.3) angeordnet sind und dabei gegenüber der tangentiellen Mantellinie der Scheiben (4.3) vorstehende Bereiche (4.9) bilden, wobei diese vorstehenden Bereiche an die bogenförmigen Ausschnitte (4.4) angrenzen, die die Schneidmesserhalterung aufnehmen und die Herausführung des Papiers am unteren Ende der Abdeckung erleichtern.

31. Gerät nach Anspruch 28, dadurch gekennzeichnet, daß die Druck-, Spannungs- und Papierzuführvorrichtung (6) an ihrem Ende eine breite Scheibe (6.6) mit einer inneren Auskehlung (6.6.1) für die Aufnahme und Führung der an der Trommel ausgebildeten gegenüberliegenden Scheibe (4.3) und für die durch den Trommelumlauf bewirkte Mitführung der Vorrichtung (6) aufweist.

32. Gerät nach Anspruch 28, dadurch gekennzeichnet, daß am gezahnten Sektor (9), der mit dem Messerträger verbunden ist und mit der Zahnstangenvorrichtung (7) zusammenwirkt, ein kippverhindernder Anschlag (52) angebracht ist, der gegen die Endscheibe (4.3) der Trommel in Anstoß kommt.

33. Gerät nach Anspruch 13, dadurch gekennzeichnet, daß bestimmte Scheiben der Trommel und/oder des Andruckelements mit geräuschdämpfenden Ringen versehen sind.
